# EUROPÄISCHE PATENTSCHRIFT

(11) **EP 1 871 600 B1**
(45) Veröffentlichungstag und Bekanntmachung des Hinweises auf die Patenterteilung: **07.09.2011**
(21) Anmeldenummer: 06743361.5
(22) Anmeldetag: 20.04.2006
(51) Int. Cl.: B41F 13/40

(54) **VERFAHREN ZUR VERWENDUNG EINER DRUCKEINHEIT UND EIN VERFAHREN ZUR EINSTELLUNG EINER DRUCK-AN-STELLUNG**
METHOD FOR USING A PRINTING UNIT AND METHOD FOR ADJUSTING A PRINT-ON POSITION
PROCéDé D'UTILISATION D'UNE UNITE D'IMPRESSION ET PROCEDE DE REGLAGE D'UNE POSITION D'IMPRESSION

(30) Priorität: 21.04.2005 DE 102005018473; 27.09.2005 DE 102005045985
(43) Veröffentlichungstag der Anmeldung: 02.01.2008
(73) Patentinhaber: Koenig & Bauer AG, 97080 Würzburg (DE)
(72) Erfinder: MASUCH, Bernd, Kurt, 97273 Kürnach (DE); SCHÄFER, Karl, Robert, 97273 Kürnach (DE); SCHNEIDER, Georg, 97080 Würzburg (DE)
(86) Internationale Anmeldenummer: PCT/EP2006/061693
(87) Internationale Veröffentlichungsnummer: WO 2006/111555

(56) Entgegenhaltungen:
- DE-A1- 2 638 750
- DE-C1- 19 963 944
- DE-U1- 8 803 310
- GB-A- 890 943

## Beschreibung

Die Erfindung betrifft Verfahren zur Verwendung einer Druckeinheit und Verfahren zur Einstellung einer Druck-An-Stellung gemäß dem Oberbegriff des Anspruchs 1, 5 bzw. 15 oder 26.

Die DE 195 34 651 A1 offenbart eine Druckeinheit mit in einer Ebene liegenden Zylindern, wobei drei von vier Zylindern entlang der Zylinderebene zur Druck-An- bzw. Druck-Abstellung linear bewegbar gelagert sind. Die Lagerung erfolgt in an der Gestellinnenwand angeordneten Führungselementen. Die Zylinder sind an den gemeinsamen Führungselementen in Trägern gelagert und durch druckmittelbetriebene Arbeitszylinder aneinander an-/abstellbar. Durch die Anwendung von Arbeitszylindern können Unterschiede in der Bedruckstoffdicke und Temperatureinflüsse ausgeglichen werden.

In der WO 02/081218 A2 sind einzelne Linearlagerungen für zwei jeweils in Schlitten gelagerte Übertragungszylinder bekannt, wobei ein Stellantrieb für den Schlitten als mit Druckmittel beaufschlagbarer Zylinder ausgeführt sein kann. Um eine Endlage für die quer zur Zylinderebene verlaufende Stellbewegung zu definieren, ist ein justierbarer Anschlag vorgesehen.

Durch die WO 03/025406 A1 ist eine Lageranordnung für Zylinder offenbart, bei welcher ein eine Linearführung umgreifender Schlitten durch einen am Gestell angeordneten pneumatisch, elektrisch oder hydraulisch wirkender Aktor bewegbar ist.

Die DE 88 03 310 U offenbart ein Druckwerk mit zwei Zylindern, wobei mindestens einer der Zylinder mittels eines mit einem einstellbaren Druck beaufschlagbaren Aktors an den anderen Zylinder anstellbar ist. Die den Aktor versorgende Druckmittelleitung ist mit einem Einstell-Vorwähl-Steuerungs- oder Regelgerät verbunden. Der Druck kann z.B. entsprechend der Laufgeschwindigkeit der Zylinder verstellt werden. Beispielsweise kann einer geringeren Drehzahl ein geringerer und einer höheren Drehzahl ein höherer Druck zugeordnet werden.

In der DE 199 63 944 C1 ist eine Vorrichtung und ein Verfahren zum Einstellen einer Walze an eine zweite Walze offenbart, wobei die Walze zunächst bei freigesetztem Anschlage mittels eines vorwählbaren Anstelldruckes an die andere Walze anstellbar, und nach Positionierung des Anschlages mit einem deutlich höheren "Festhaltedruck" an den Anschlag anpressbar ist. Über eine Steuereinrichtung sind die Antriebe und Aktoren steuerbar. Die Sollwerte für die voreinstellbaren Drücke sind einstellbar. Durch das Verfahren ist ein schnelles Voreinstellen der Walzen, auch zur Kompensation von Durchmesseränderungen im Laufe der Produktion und/oder von Shore-Härte-Änderungen möglich.

Durch die GB 890 943 A ist eine im Direktdruckverfahren arbeitende Druckmaschine offenbart, wobei ein Formzylinder druckmittelbetätigt gegen einen Gegendruckzylinder anstellbar ist. Ein relativ betrachtet höherer Anstelldruck ist für normale, ein niedrigerer Anstelldruck für sehr dünne zwischen Formzylinder und Gegendruckzylinder hindurchgeführte Materialien vorteilhaft. Das Anstellen erfolgt mittels fluidbetriebener Stellmittel, wobei über Ventile selektiv der höhere bzw. niedrigere Anstelldruck beaufschlagbar ist.

Die DE 26 38 750 A1 betrifft ebenfalls ein im Direktdruckverfahren arbeitendes Druckwerk, wobei durch das Einstellen von Feinregelventilen je nach Gravur des Druckbildes die entsprechenden Kräfte zwischen dem Presseur und dem Formzylinder gewählt werden.

Der Erfindung liegt die Aufgabe zugrunde, Verfahren zur Verwendung einer Druckeinheit und Verfahren zur Einstellung einer Druck-An-Stellung zu schaffen.

Die Aufgabe wird erfindungsgemäß durch die Merkmale des Anspruchs 1, 5 bzw.15 oder 26 gelöst.

Die mit der Erfindung erzielbaren Vorteile bestehen insbesondere darin, dass ohne große mechanische Eingriffe eine für die jeweiligen Bedingungen optimale Anstellkraft an den Nippstellen des Druckwerkes einstellbar ist. Das Einstellen muss hier nicht über weginduzierte indirekte Verfahren erfolgen und ist daher in einfacher Weise für das Bedienpersonal vornehmbar. Oftmals wurde bislang der Aufwand gescheut und trotz unterschiedlicher Bedingungen - z. B. unterschiedlicher Papiereigenschaften - mit einer einzigen Einstellung als Kompromiss gedruckt. Ein Verzicht auf ein Umstellen aufgrund des hohen Aufwandes und das Drucken in einer Kompromisseinstellung muss mit der erfindungsgemäßen Ausführung nicht mehr sein.

Vorteilhaft ist insgesamt, dass ein besonders einfaches und direkt auf die drucktechnisch relevante gerichtete Stellen der Druckwerkszylinder geschaffen wird.

Die mit der Erfindung erzielbaren Vorteile bestehen auch darin, dass eine einfach herstellbare und/oder einfach zu bedienende Druckeinheit bei gleichzeitig hoher Druckqualität geschaffen wird.

Von besonderem Vorteil ist es, dass die Druckwerkszylinder mit vordefinierter Kraft, d. h. kraftgesteuert, anstellbar sind.

Die Ausführung der linearen Lager mit bewegbaren Anschlägen ermöglicht ein druckrelevantes Einstellen der Zylinder und im weiteren eine Automatische Grundeinstellung - für eine neue Konfigurierung, ein neues Drucktuch, einen anderen Bedruckstoff (z. B. Papiersorte) etc.

Durch einen Einsatz von Linearführungen für die Druckwerkszylinder wird eine ideale Einbaulage der Zylinder in Bezug auf mögliche Zylinderschwingungen erreicht. Daneben werden durch die Zylinderlagerung in Linearführungen geringe Stellwege realisiert und daher auch keine Synchronspindel erforderlich. Der aufwändige Einbau von Dreiringlagern entfällt.

Innen an den Seitengestellen, dieselben nicht durchdringende Zylinderlager ermöglichen Seitengestellte ohne spezifische Lagerbohrungen. Die Lagerung innen an den Seitengestellen erlaubt neben dem einfachen Einbau auch die Verkürzung von Zylinderzapfen, was sich schwingungsmindernd auswirkt.

Ausführungsbeispiele der Erfindung sind in den Zeichnungen dargestellt und werden im Folgenden näher beschrieben.

Es zeigen:
- Fig. 1: eine schematische Darstellung einer Druckeinheit;
- Fig. 2: eine erste Betriebsstellung einer teilbaren Druckeinheit;
- Fig. 3: eine zweite Betriebsstellung einer teilbaren Druckeinheit;
- Fig. 4: 4 eine Variante für eine teilbare Druckeinheit;
- Fig. 5: eine Draufsicht auf ein Doppeldruckwerk;
- Fig. 6: ein schematischer Längsschnitt durch eine Lagereinheit;
- Fig. 7: ein schematischer Querschnitt durch eine Lagereinheit;
- Fig. 8: eine erste Lageranordnung eines Doppeldruckwerkes;
- Fig. 9: eine zweite Lageranordnung eines Doppeldruckwerkes;
- Fig. 10: eine Prinzipskizze zur Lagerung und Einstellung der Zylinder;
- Fig. 11: ein Ausführungsbeispiel für eine Verschaltung einer Druckmittelversorgung;
- Fig. 12: eine Lagereinheit mit Mitteln zur Schrägstellung eines Zylinders;
- Fig. 13: eine Ausführung eines Haltemittels für einen Anschlag der Lagereinheit gemäß Fig. 11;
- Fig. 14: eine Ausführung eines Aktorelementes;
- Fig. 15: eine vergrößerte Darstellung des Linearlagers aus Fig. 6.
- Fig. 16: eine zweite Ausführung der Lagereinheit;
- Fig. 17: eine dritte Ausführung der Lagereinheit;
- Fig. 18: eine vierte Ausführung der Lagereinheit;
- Fig. 19: eine fünfte Ausführung der Lagereinheit;
- Fig. 20: eine schematische Darstellung einer I-Druckeinheit;
- Fig. 21: eine zweite Ausführung für eine Verschaltung einer Druckmittelversorgung;
- Fig. 22: ein Beispiel einer ersten Programmmaske für die Anwahl des Kriteriums "Papierauswahl";
- Fig. 23: ein Beispiel einer zweiten Programmmaske für die Anwahl der Kriterien "Papierauswahl" und "Drucktuchauswahl".

Eine Druckmaschine, z. B. Rollenrotationsdruckmaschine, insbesondere eine Mehrfarbenrollenrotationsdruckmaschine, weist eine Druckeinheit 01 auf, in welcher einen Bedruckstoff 02, z. B. eine Materialbahn 02, kurz Bahn 02 beidseitig einfach oder insbesondere nacheinander beidseitig mehrfach, z. B. hier vierfach, oder aber mehrere Bahnen gleichzeitig ein- oder mehrfach durch Druckwerke 04 bedruckbar sind. Es kann auch eine oder mehrere Druckeinheiten 01 bzw. Druckwerke 04 vorgesehen sein, in welchen eine Bahn 02 an der Druckstelle 05 lediglich einseitig bedruckbar ist. Die Druckwerke 04 weisen Druckwerkszylinder 06; 07 auf, welche in Druck-An paarweise aneinander anzustellen sind.

Die im folgenden aufgezeigten Verfahrensweisen und/oder Vorrichtungen können auch auf Druckwerke 04 vorteilhafte angewandt sein, in welchen der Bedruckstoff 02 nicht bahnförmig, sondern als Bogen ausgebildet ist.

Wesentlich ist nun, dass einer oder mehrere der Druckwerkszylinder 06; 07 - zumindest für den Zeitraum des Einstellens eines wegbegrenzenden Anschlages - kraftgesteuert aneinander anstellbar sind. Damit wird die Anstelllage gefunden, welche direkt auf den zum Drucken relevanten Parameter "Kraft" bzw. "Anstelldruck" basiert und nicht über einen Umweg ermittelt wird, wie es beispielsweise das Messen und einstellen einer Breite des Abdruckstreifens erfolgt.

Die Lagerung und die Aktuatorik für dieses Funktionsprinzip kann auf vielfältige Weise ausgestaltet sein und wird unten näher beschrieben. Ebenso kann dieses Prinzip in Druckwerken 04 bzw. Druckeinheiten 01 unterschiedlichster Ausgestaltung eingesetzt sein, wobei im der Einsatz des Funktionsprinzips anhand einer vorteilhaften Ausführung einer Druckeinheit 01 bzw. vorteilhaften Ausbildung eines Druckwerkes 04 beschrieben ist.

Die Druckeinheit 01 weist erfindungsgemäß mehrere (im vorliegenden Fall vier) vertikal übereinander angeordnete Doppeldruckwerke 03 für den beidseitigen Druck im Gummi-gegen-Gummi-Betrieb auf. Die Doppeldruckwerke 03 - hier in Form von Brücken- oder n-Druckwerken dargestellt - werden jeweils durch zwei Druckwerke 04 gebildet, welche je einen als Übertragungszylinder 06 und einen als Formzylinder 07 ausgebildeten Zylinder 06; 07, z. B. Druckwerkszylinder 06; 07, sowie jeweils ein Farbwerk 08 und im Fall des Nassoffsetdruckes zusätzlich ein Feuchtwerk 09 aufweisen. Jeweils zwischen den beiden Übertragungszylindern 06 wird in Anstelllage eine (Doppel-)Druckstelle 05 gebildet. Die genannten Bauteile sind lediglich am obersten Doppeldruckwerk 03 der Fig. 1 bezeichnet, wobei die übereinander angeordneten (Doppel-)Druckwerke 03; 04 jedoch im wesentlichen - insbesondere in der Ausgestaltung der für die Erfindung relevanten Merkmale - identisch ausgeführt sind. Die Doppeldruckwerke 03 können - ohne das unten beschriebene vorteilhafte Merkmal der linearen Anordnung - genauso gut entgegen der Darstellung in Fig. 1 als sich nach oben öffnende U - Einheit ausgeführt sein.

Wie in Fig. 2 und 3 beschrieben kann die Druckeinheit 01 in einer vorteilhaften Ausführungen z. B. mittig, d. h. im Bereich der Doppeldruckstelle(n) 05, oder aber wie in Fig. 4 dargestellt, zwischen Formzylinder(n) 07 und Farbwerk(en) 08 betriebsmäßig teilbar ausgeführt sein. Zusätzlich sind in Fig. 2 und 3 exemplarisch zwei unten näher erläuterte Versorgungssysteme 75.1; 75.2 für Druckmittel angedeutet.

Wie ebenfalls in Fig. 2 und 4 exemplarisch angedeutet, können die Farbwerke 08 (und ggf. Feuchtwerke 09) als bereits mehrere Walzen aufweisende Module mit eigenem Gestell 16 bzw. einer Rahmenkonstruktion 16 ausgebildet und als vormontierbare Module in die Druckeinheit 01 einsetzbar ausgebildet sein. Wie unten näher erläutert können die Zylinder 06; 07 mit ihnen zugeordneten Lagereinheiten 14 als vormonierbare bzw. vormontierte Zylindereinheiten 17 ausgebildet sein. In vorteilhafter Ausführung können die Rotationsachsen der Druckwerkszylinder 06; 07 eines Druckwerks 04 in Druck-An im wesentlichen in einer gemeinsamen Ebene E liegend ausgeführt sein. Die Ebene E nimmt z. B. einen Winkel zwischen 76° und 87°, insbesondere zwischen 80° und 85° zur Ebene der Einlaufenden bahn ein.

In den nachfolgenden Figuren 2 und 3 ist eine vorteilhafte Ausführung der Druckeinheit 01 dargestellt, wobei diese im Bereich ihrer Doppeldruckstelle(n) 05, betriebsmäßig, d. h. für Rüst- und Wartungszwecke (im Gegensatz zum Zerlegen bzw. einer Demontage), teilbar ausgeführt ist. Die beiden voneinander trennbaren Teile werden hier mit Teildruckeinheiten 01.1 und 01.2 bezeichnet.

Hierzu sind die Druckwerkszylinder 06; 07 der mehreren (vier) übereinander angeordneten Doppeldruckwerke 03 rotierbar in bzw. an einem rechten und einem linken Gestell- bzw. Wandabschnitt 11; 12, z. B. Seitengestell 11; 12 in der Weise gelagert, dass die beiden Druckwerkszylinder 06; 07 eines selben Druckwerkes 04 dem selben Gestell- bzw. Wandabschnitt 11; 12 zugeordnet ist. Vorzugsweise sind die Druckwerkszylinder 06; 07 mehrerer, insbesondere aller die Bahn 02 auf der selben Seite bedruckenden Druckwerke 04 am selben Gestell- bzw. Wandabschnitt 11; 12 gelagert. Die Druckwerkszylinder 06; 07 können prinzipiell lediglich einseitig, d. h. fliegend an lediglich nur einer stirnseitigen Gestellabschnitte 11 gelagert sein. Vorzugsweise sind jedoch je Teildruckeinheit 01.1; 01.2 zwei stirnseitig zu den Zylindern 06; 07 angeordnete Gestellabschnitte 11; 12 vorgesehen. Die beiden voneinander trennbaren Teildruckeinheiten 01.1 und 01.2 weisen die jeweiligen Gestellabschnitte 11; 12 und Druckwerke 04 (Druckwerkszylinder 06; 07 und Farbwerke 08) auf.

Die Teildruckeinheiten 01.1; 01.2 sind entlang einer Richtung senkrecht zur Rotationsachse der Zylinder 06; 07 aufeinander zu bzw. voneinander weg bewegbar, indem vorzugsweise eine von beiden raumfest (hier Teildruckeinheit 01.1), d. h. beispielsweise auf einem Boden 13 des Druckereiraumes, einem raumfesten Träger 13, einer Montageplatte 13 oder einem Montagerahmen 13 für die Druckeinheit 01 ortsfest, und die andere (hier Teildruckeinheit 01.2) bewegbar gegenüber dem Boden 13 bzw. Träger 13 bzw. Montageplatte 13 oder Montagerahmen 13 (im folgenden Träger 13) gelagert ist.

Hierfür sind die äußeren Gestellabschnitte 12 in zueinander korrespondierenden, in nicht dargestellten Lagerelementen des Gestellabschnitts 12 und des Trägers 13, z. B. gemeinsam eine Linearführung 15 bildend, gelagert. Diese können als in Schienen laufende Rollen oder aber auch als gleit- oder wälzkörpergelagerte einander zugeordnete Linearführungselemente ausgeführt sein.

Vorzugsweise sind die Wandabschnitte 11; 12 derart ausgebildet, dass sie in ihrer Betriebsstellung A (Fig. 2) auf ihrer einander zugewandten Seite paarweise im wesentlichen zueinander formkomplementär ausgebildet sind und zusammengefahren an ihren Trennlinien bzw. Stoßlinien dennoch eine im wesentlichen geschlossene Seitenfront bilden.

Fig. 3 zeigt eine Wartungsstellung B der Druckeinheit 01 (ohne die in Fig. 2 angedeuteten Lagereinheiten 14), wobei die Relativstellung der Teildruckeinheiten 01.1; 01.2 zueinander durch Bewegen der Gestellabschnitte 12 bewirkt ist. Die Relativstellung kann grundsätzlich in anderer Ausführung auch erreicht werden, indem beide Teildruckeinheiten 01.1; 01.2 bzw. deren Gestellabschnitte 11; 12 bewegbar gelagert sind.

In einer Variante (Fig. 4) einer teilbaren Druckeinheit 01 ist das Seitengestell 11; 12 nicht in der Weise teilbar, dass die Druckwerkszylinder 06; 07 an der Druckstelle 05 getrennt werden, sondern es sind die Druckwerkszylinder 06; 07 in bzw. an einem gemeinsamen Seitengestell 11; 12 nichtteilbar gelagert, während zu beiden Seiten die Farbwerke 08 aufnehmende Wandabschnitte 18 in eine Betriebsstellung A (nicht dargestellt) oder eine Wartungsstellung B (dargestellt) verbringbar sind. Die Teilung erfolgt hier zwischen Formzylinder 07 und Farb- sowie ggf. Feuchtwerk 08, 09.

Form- und Übertragungszylinder 07; 06 können in einer vorteilhaften Formatausgestaltung mit einer Ballenbreite von mindestens vier, z. B. vier oder auch für besonders hohen Produktausstoß sechs, nebeneinander angeordneten stehenden Druckseiten im Zeitungsformat, insbesondere im Broadsheet-Format, ausgebildet sein. So kann eine doppelt breite Bahn 02 nebeneinander mit vier bzw. eine dreifach breite Bahn 02 nebeneinander mit sechs Zeitungsseiten bedruckt, und der Formzylinder 07 entsprechend mit vier bzw. sechs Druckformen, insbesondere mit ihren Enden zueinander fluchtend, nebeneinander belegt werden. In einer ersten Formatausgestaltung weisen die Zylinder 06; 07 einen Umfang auf, welcher im wesentlichen zwei hintereinander angeordneten Druckseiten in einem Zeitungsformat, insbesondere im Broadsheet-Format, entspricht.

In den Ausführungen der Druckeinheit 01 mit Formzylindern 07 doppelt großen Formats (zwei Zeitungsseiten im Umfang hintereinander) weist dieser vorteilhafter Weise zwei in Umfangsrichtung um 180° zueinander versetzte Kanäle zur Aufnahme der Druckformen auf, welche vorzugsweise über die gesamte wirksame Ballenlänge durchgehend ausgebildet sind. Der Formzylinder 07 kann dann mit vier bzw. sechs Druckformen nebeneinander und je zwei Druckformen hintereinander bestückt sein.

Der Übertragungszylinder 06 weist bei doppelt großem Format (zwei Zeitungsseiten im Umfang hintereinander) in einer Ausführung z. B. lediglich einen Kanal zur Aufnahme eines oder mehrerer nebeneinander angeordneter Drucktücher auf, welcher vorzugsweise über die gesamte wirksame Ballenlänge durchgehend ausgebildet ist. Der Übertragungszylinder 06 kann dann mit einem über die Ballenlänge durchgehenden und über im wesentlichen den vollen Umfang reichenden oder mit zwei oder drei über im wesentlichen den vollen Umfang reichenden Drucktüchern nebeneinander bestückt sein. In anderer Ausführung des doppelt großen Übertragungszylinders 06 kann dieser zwei oder drei Drucktücher nebeneinander aufweisen, wobei die jeweils benachbarten zueinander um 180° in Umfangsrichtung versetzt sind. Diese zueinander versetzten Drucktücher können in zwei bzw. drei Kanalabschnitten gehalten sein, welche ebenfalls in Längsrichtung des Zylinders 06 nebeneinander, die jeweils benachbarten Kanalabschnitte in Umfangsrichtung jedoch zueinander um 180° versetzt sind.
In anderer Ausführung können die Zylinder 06; 07 jedoch auch mit einfachem Umfang - eine Druckseite insbesondere Zeitungsseite in Umfangsrichtung - ausgebildet sein. Es kann der Übertragungszylinder 06 auch mit doppeltem Umfang und der Formzylinder 07 mit einfachem Umfang ausgebildet sein. In Druckwerken 04 für den Akzidenzdruck können die Zylinder 06; 07 auch mit Umfängen ausgebildet sein, welche vier liegenden Tabloidseiten entspricht.

Grundsätzlich kann das Farbwerk 08 in unterschiedlicher Weise ausgebildet sein. So kann es wie in Fig. 1 exemplarisch dargestellt z. B. als einzügiges Walzenfarbwerk 08 z. B. mit zwei Reibzylindern (z. B. aus dem Zeitungsdruck) oder aber wie exemplarisch in Fig. 2 und Fig. 3 gezeigt als Kurzfarbwerke 08 unter Verwendung einer Näpfchen oder Haschuren aufweisenden Rasterwalze ausgebildet sein. In nicht dargestellter Ausführung kann es auch als Walzenfarbwerk 08 mit zwei Farbzügen und z. B. drei Reibzylindern (z. B. aus dem Akzidenzdruck) ausgeführt sein.

Im Fall des Trockenoffset ist je Druckwerk 04 ein Farbwerk 08, jedoch kein Feuchtwerk 09 vorgesehen. Im Nassoffset wird durch das Feuchtwerk 09 , strikt getrennt vom Farbwerk 08 oder aber parallel verbunden über eine Brückenwalze mit dem Farbwerk 08, Feuchtmittel zugeführt.

Das Feuchtwerk 09 kann als Feuchtwerk 09 mit wenigstens drei Walzen (in Fig. 1 dargestellt) ausgebildet sein. Vorzugsweise ist das Feuchtwerk 09 als sog. kontaktloses Feuchtwerk 09, insbesondere Sprühfeuchtwerk 09, ausgeführt. Wie ebenfalls in Fig. 2 und 3 angedeutet, können die Druckwerke 04 jeweils eine Handhabungsvorrichtung 19 zur Unterstützung des Druckformwechsels aufweisen. In bevorzugter Ausführung ist die Handhabungsvorrichtung 19 als zumindest teilautomatischer oder gar vollautomatischer Druckformwechsler 19 ausgeführt.

Unabhängig von der unten beschriebenen, vorteilhaften Ausbildung der Lagerung als Lagereinheit 14 sowie deren spezieller Ausbildung und Anordnung erfolgt ein Druck-An-Stellen von Druckwerkszylindern 06; 07 bzw. zumindest ein Druck-An-Stellen im Rahmen des Voreinstellens eines wegbegrenzenden Anschlages mittels wenigstens eines Aktors 43, insbesondere durch einen kraftgesteuerten bzw. über eine Kraft definierten Aktor 43, mittels welchem zur Anstellung eine definierte bzw. definierbare Kraft F in Druck-An-Richtung auf den Zylinder 06; 07 bzw. dessen Zapfen bringbar ist. Die für die Farbübertragung und damit die Druckqualität u.a. entscheidende Linienkraft in den Nippstellen ist daher nicht durch einen indirekten Parameter wie z. B. einen gemessenen Abdruckstreifen, sondern durch das Kräftegleichgewicht zwischen der Kraft F und der zwischen den Zylindern 06; 07 resultierenden Linienkraft F_{L} und das resultierende Gleichgewicht definiert.

Zur Grundeinstellung eines Systems ist es daher in einer vorteilhaften Ausführung vorgesehen, dass zumindest ein Zylinder 06 (07) während eines Zeitraumes beim Einstellen - ohne wirksame Wegbegrenzung zur Druckstelle hin - lediglich kraftgesteuert an den benachbarten Zylinder 06 (07) anstellbar ist. Vorteilhaft ist zumindest während eines bestimmten Zeitraumes des Einstellvorganges ein an der Druckstelle 05 beteiligter Zylinder 06 in einer definierten Lage, vorteilhaft in der durch das Kräftegleichgewicht gefundenen Anstelllage, fixierbar bzw. zumindest in Richtung der Druckstelle 05 hin wegbegrenzbar.

Im folgenden wird das o. g. Prinzip des kraftgesteuerten Anstellens (zumindest während des Einstellvorganges) an vorteilhaften Ausführungen für die Lagerung und die Aktuatorik beschrieben.

Fig. 5 zeigt in Draufsicht an den Seitengestellen in Lagern 14 rotierbar gelagerte Zylinder 06; 07. In der Ausführung mit als Zylindereinheiten 17 ausgeführten Modulen (siehe unten zu Fig. 5 und Fig. 6) weisen z. B. einen Zylinder 06; 07 mit Zapfen 21; 22 und einer bereits auf dem Zapfen 21; 22 vormontierten (vorgespannt und/oder voreingestellt) Lagereinheit 14 auf. Lagereinheit 14 und Zylinder 06; 07 erhalten bereits vor dem Einsetzten in die Druckeinheit 01 ihre fest definierte Lage zueinander und sind insgesamt in die Druckeinheit 01 einbringbar.

In einer vorteilhaften Ausführung der Druckeinheit 01 ist vorgesehen, die Zylinder 06; 07 in Lagereinheiten 14 an den Seitengestellen 11; 12 rotierbar zu lagern, welche die Flucht der Seitengestelle 11; 12 nicht durchdringen und/oder die Zylinder 06; 07 mit ihrem Ballen 26; 27 einschließlich ihrer Zapfen 21; 22 eine Länge L06; L07 aufweisen, welche kleiner oder gleich einer lichten Weite L zwischen den die Druckwerkszylinder 06; 07 zu beiden Stirnseiten tragenden Seitengestellen 11; 12 (Fig. 5). Bei den die Druckwerkszylinder 06; 07 zu beiden Stirnseiten tragenden Seitengestellen 11; 12 handelt es sich vorzugsweise nicht um seitlich derart offene Seitengestelle, sodass die Zylinder 06; 07 axial entnehmbar wären, sondern um Seitengestelle 11; 12 welche in axialer Richtung eine zumindest teilweise Überdeckung mit der Stirnseite der montierten Zylinder 06; 07 aufweisen, d. h. der Zylinder 06; 07, insbesondere dessen Lager (s. u.), ist stirnseitig durch die beiden Seitengestelle 11; 12 zumindest teilweise eingefasst.

Vorzugsweise weisen alle vier Druckwerkszylinder 06; 07 (mindestens jedoch drei) eine eigene Lagereinheit 14 auf, in welcher der An-/Abstellmechanismus bereits integriert ist. Es können auch für drei der vier Zylinder 06; 07 den An-/Abstellmechanismus aufweisende Lagereinheiten 14 und für den vierten Lagereinheiten 14 ohne An-/Abstellmechanismus vorgesehen sein.

Fig. 6 und 7 zeigen eine bevorzugt auf linearen Stellwegen basierende Lagereinheit 14 im schematischen Längs- und Querschnitt. Die den An-/Abstellmechanismus integrierende Lagereinheit 14 weist neben einem Lager 31, z. B. Radiallager 31, beispielsweise ein Zylinderrollenlager 31, zur rotatorischen Lagerung des Zylinders 06; 07 Lagermittel 32; 33 für eine radiale Bewegung des Zylinders 06; 07 - zum Druck-An- bzw. Druck-Abstellen - auf. Hierzu weist die Lagereinheit 14 (nach Montage der Lagereinheit 14 gestellfeste) trägerfeste Lagerelemente 32 als auch die gegen diese bewegbaren Lagerelemente 33 auf. Die trägerfesten und bewegbaren Lagerelemente 32; 33 sind als zusammenwirkende Linearelemente 32; 33 und gemeinsam mit entsprechenden Gleitflächen oder dazwischenliegenden Wälzelementen insgesamt als Linearlager 29 ausgebildet. Die Linearelemente 32; 33 nehmen paarweise einen das Radiallager 31 aufnehmenden Lagerblock 34, z. B. Schlitten 34 zwischen sich auf. Lagerblock 34 und die bewegbaren Lagerelemente 33 können auch einteilig ausgeführt sein. Die trägerfesten Lagerelemente 32 sind an einem Träger 37 angeordnet, welcher insgesamt mit dem Seitengestell 11; 12 verbunden wird bzw. ist. Der Träger 37 ist beispielsweise als Trägerplatte 37 ausgeführt, welche beispielsweise zumindest auf einer Antriebsseite eine Ausnehmung 38 für den Durchgriff einer Welle 39, z. B. Antriebswelle 39 eines in Fig. 7 nicht dargestellten Zapfen 21; 22 eines Zylinders 06; 07 aufweist. Auch die Gestellwand 11; 12 auf der Antriebsseite weist vorzugsweise eine Aussparung bzw. einen Durchbruch für eine Antriebswelle 39 auf. Auf der der Antriebsseite gegenüberliegenden Stirnseite muss nicht zwangsläufig eine Ausnehmung 38 oder eine Aussparung im Seitengestell 12; 11 vorgesehen sein.

Vorzugsweise ist eine Länge des Linearlagers 29, insbesondere zumindest eine Länge des im montierten Zustand gestellfesten Lagermittels 32 des Linearlagers 29, in Stellrichtung S betrachtet kleiner als ein Durchmesser des zugeordneten Druckwerkszylinders 06; 07.

Die Ankopplung des Zylinders 06; 07 bzw. des Lagerblockes 34 auf einer Antriebsseite der Druckeinheit 01 an einen Antrieb, z. B. direkt zu einem Antriebsmotor und/oder einem Antriebszug oder Getriebe, erfolgt wie in Fig. 6 beispielsweise dargestellt über die Welle 39, welche an ihrem zylindernahen Ende ein Ende des Zapfens 21; 22 umfasst und beispielsweise über eine Klemmeinrichtung 24 mit dem Zapfen 21; 22 drehsteif verbunden ist. Die Klemmeinrichtung 24 ist hier beispielsweise als z. T. geschlitztes Hohlwellenende ausgebildet, welches das Zapfenende (Zapfen 21; 22) umfasst und mittels einer Schraubverbindung in der Weise zusammen zu ziehen ist, dass eine reibschlüssige drehfeste Verbindung zwischen Zapfenende (Zapfen 21; 22) und Hohlwelleninnenfläche herstellbar ist. Die Ankopplung kann auch in anderer Weise, z. B. in Umfangsrichtung einen Formschluss aufweisend, ausgeführt sein. Die Welle 39 ist durch eine Aussparung im Seitengestell 11; 12 geführt, welche ausreichend groß für die Bewegung der Welle 39 zusammen mit dem Lagerblock 34 bemessen ist und welche z. B. in der Art eines Langlochs ausgebildet ist. Als Schmutzschutz kann eine Abdeckung 28 mit einem das Langloch überdeckenden Kragen vorgesehen sein, welcher z. B. mit dem Lagerblock 34, nicht jedoch mit der Welle 39 verbunden ist.

An das zylinderferne Ende der Welle 39 ist wie in Fig. 6 dargestellt eine von ggf. mehreren in Serie angeordneten Kupplung 40, insbesondere Lamellenkupplung 40, durch eine drehfeste Verbindung 36, z. B. ein Spannelement 36, koppelbar. In einer anderen, nicht dargestellten Ausführung ist direkt ein Antriebsmotor oder direkt ein Getriebe mit Antriebsmotor ohne winkel- und/oder versatzausgleichende Kupplung an die Welle 39 koppelbar. In dieser Ausführung ist der Antriebsmotor z. B. nicht gestellfest, sondern zylinderfest angeordnet und wird mit dem Zylinder 06; 07 mitbewegt.

Die Ausbildung der Linearlager 29 in der Weise, dass die zusammen wirkenden Lagerelemente 32; 33 beide an der Baueinheit Lagereinheit 14 - und nicht ein Teil am Seitengestell 11; 12 der Druckeinheit 01 - vorgesehen sind, ermöglicht eine Vormontage und Vorjustierung bzw. Einstellung der Lagerspannung. Die vorteilhafte Anordnung der beiden den Lagerblock 34 umgreifenden Linearlager 29 ermöglicht ein spielfreies Einstellen, da sich die beiden Linearlager 29 in der Weise gegenüberliegen, dass die Lagervorspannung und die Lagerkräfte eine wesentliche Komponente in einer Richtung senkrecht zur Rotationsachse des Zylinders 06; 07 erfahren bzw. aufnehmen. Die Linearlager 29 sind somit in derjenigen Richtung einstellbar, auf welche es beim spielfreien Stellen der Zylinder 06; 07 auch ankommt.

Die in Fig. 6 und Fig. 7 erkennbaren Linearlager 29 (32, 33) weisen somit jeweils Paarungen korrespondierender, zusammen wirkender Lagermittel 32 und 33 bzw. deren Führungs- oder Wirkflächenflächen, als Gleitflächen (nicht dargestellt) ausgebildet oder mit dazwischen angeordneten Wälzkörpern 23, auf. Wie in Fig. 15 dargestellt, ist in bevorzugter Ausführung zumindest eines der beiden, vorteilhafte beide Linearlager 29 einer Lagereinheit 14 derart ausgeführt, dass die beiden korrespondierenden Lagermittel 32 und 33 jeweils mindestens zwei Führungsflächen 32.1; 32.2; 33.1; 33.2 aufweisen, welche in zwei zueinander geneigten Ebenen liegen. Die beiden Führungsflächen 32.1; 32.2; 33.1; 33.2 (bzw. deren Ebenen E1; E2) des selben Lagermittels 32; 33 sind z. B. v-förmig zueinander, z. B. mit einem Zwischenwinkel zwischen 30 bis 60°, insbesondere zwischen 40 und 50°, geneigt. Die beiden Führungsflächen 33.1; 33.2; 32.1; 32.2 des zusammen wirkenden Lagermittels 33; 32 sind hierzu formkomplementär geneigt. Wenigstens eine der beiden Paarungen zusammenwirkender Führungsflächen 32.1; 32.2; 33.1; 33.2 liegt parallel zu einer Ebene E1, welche eine Komponente ungleich Null in radialer Richtung der Zylinderachse aufweist und dadurch den Bewegungsfreiheitgrad in eine rein axialer Richtung des Zylinders 06; 07 unterbindet. Vorzugsweise liegen beide Paarungen zu Ebenen E1; E2, welche beide eine Komponente ungleich Null in radialer Richtung der Zylinderachse, jedoch in umgekehrter Neigung gegen die Zylinderachse aufweisen und dadurch den Bewegungsfreiheitgrad in beide axiale Richtungen des Zylinders 06; 07 unterbinden. Eine Schnittlinie der beiden Ebenen E1; E2 verläuft parallel zur Stellrichtung S.

Ist, wie in Fig. 6 zu erkennen, der Lagerblock 34 zwischen den beiden, je zwei Paarungen zusammenwirkender Führungsflächen 32.1, 33.1 und 32.2; 33.2 aufweisenden Linearlagern 29 eingefasst, insbesondere mit einer Vorspannung vorgespannt, so weist der Lagerblock 34 nur noch einen einzigen Bewegungsfreiheitsgrad entlang der Stellrichtung S auf.

Die geneigten Wirk- bzw. Führungsflächen 32.1; 32.2; 33.1; 33.2 sind derart angeordnet, dass sie einer Relativbewegung der Lagerteile des Linearlagers 29 in axialer Richtung des Zylinders 06; 07 entgegenwirken, d. h. das Lager ist in axialer Richtung "abgebunden".

Vorzugsweise weisen die Linearlager 29 beider einem Zylinder 06; 07 stirnseitig zugeordneter Lagereinheiten 14 zwei derart zueinander angeordnete Paare zusammenwirkender Führungsflächen 32.1; 32.2; 33.1; 33.2 auf. In diesem Fall weist jedoch vorteilhafter Weise zumindest eines der beiden Radiallager 31 der beiden Lagereinheiten 14 ein geringfügiges Lagerspiel Δ31 in axialer Richtung auf.

In Fig. 6 und Fig. 15 weisen die Führungsflächen 32.1; 32.2 der gestellfesten Lagermittel 32 der Linearführung 29 in den dem Zapfen 21; 22 zugewandten Halbraum. Die gestellfesten Lagermittel 32 umgreifen hier den zwischen ihnen angeordnete Lagerblock 34. Die gestellfesten Führungsflächen 32.1; 32.2 der beiden Linearlager 29 umgreifen somit teilweise die Führungsflächen 33.1; 33.2 des Lagerblockes 34 hinsichtlich einer axialen Richtung des Zylinders 06; 07.

Zur korrekten Platzierung der Lagereinheiten 14, bzw. Zylindereinheiten 17 samt Lagereinheit 14, können Montagehilfen 51, z. B. Passstifte 51 im Seitengestell 11; 12 vorgesehen sein, an welchen die Lagereinheit 14 der vollständig montierten Zylindereinheit 17 ausgerichtet wird, bevor sie durch lösbare Haltemittel 53, z. B. Schrauben 53, oder gar stoffschlüssig durch Schweißen mit dem Seitengestell 11; 12 verbunden werden. Für die bereits vor dem Einsetzten in die Druckeinheit 01 vorzunehmende und/oder nach dem Einsetzten nachzujustierende Einstellung der Lagervorspannung in den Linearlagern 29 können entsprechende Mittel 54, z. B. Spannschrauben 54 vorgesehen sein (Fig. 6). Vorzugsweise ist die Lagereinheit 14 - zumindest zur Zylinderseite hin - durch eine Abdeckung 57 weitgehend gegen Verschmutzung geschützt bzw. gar gekapselt als Baueinheit ausgeführt.

In Fig. 6 ist schematisch der Zylinder 06; 07 mit Zapfen 21; 22 und einer vormontierten Lagereinheit 14 gekennzeichnet. Diese Baugruppe kann somit vormontiert zwischen die Seitengestelle 11; 12 der Druckeinheit 01 montagefreundlich eingesetzt und an hierzu vorgesehenen Stellen befestigt werden. Vorzugsweise für eine module Bauweise sind die Lagereinheiten 14 für Form- und Übertragungszylinder 07; 06 - ggf. bis auf die erlaubte betriebsmäßige Größe des Stellweges - baugleich ausgeführt. Durch die vormontierbare Ausführung können die wirksame Innenfläche des Radiallager 31 und die äußere wirksame Mantelfläche des Zapfens 21; 22 zylindrisch anstelle von konisch ausgeführt sein, da sowohl die Montage der Lagereinheit 14 auf dem Zapfen 21; 22 als auch die Einstellung des Lagerspiels außerhalb der Druckeinheit 01 erfolgen kann. Die Lagereinheit 14 kann beispielsweise aufgeschrumpft werden.

Die als ganzes montierbare Baueinheit (Lagereinheit 14) ist vorteilhaft in der Art eines ggf. zum Teil offenen Gehäuses aus z. B. dem Träger 37, und/oder z. B. einem Rahmen (in Fig. 7 z. B. die vier die Lagereinheit 14 zu allen vier Seiten hin nach außen begrenzenden Seitenträgern 92; 93; 94; 96, z. B. Seitenplatten 92; 93; 94; 96) und/oder z. B. der Abdeckung 57 (Fig. 6). Innerhalb dieses Gehäuses bzw. dieses Rahmens sind der das Radiallager 31 aufweisende Lagerblock 34, die Linearführungen 29 sowie in vorteilhafter Ausführung z. B. der Aktor 43 bzw. die Aktoren 43 untergebracht.

Die gestellfesten Lagerelemente 32 sind im wesentlichen parallel zueinander angeordnet und definieren eine Stellrichtung (Fig. 7).

Ein Druck-An-Stellen erfolgt durch Bewegen des Lagerblocks 34 in Richtung Druckstelle mittels einer durch wenigstens einen Aktor 43 auf den Lagerblock 34 aufgebrachten Kraft F, insbesondere durch einen kraftgesteuerten bzw. über eine Kraft definierten Aktor 43, mittels welchem zur Anstellung eine definierte bzw. definierbare Kraft F in Druck-An-Richtung auf den Lagerblock 34 bringbar ist (Fig. 7). Die für die Farbübertragung und damit die Druckqualität u.a. entscheidende Linienkraft in den Nippstellen ist daher nicht durch einen Stellweg, sondern durch das Kräftegleichgewicht zwischen der Kraft F und der zwischen den Zylindern 06; 07 resultierenden Linienkraft F_{L} und das resultierende Gleichgewicht definiert. In einer ersten, nicht eigens dargestellten Ausführung werden Zylinder 06; 07 paarweise aneinander angestellt, indem der Lagerblock 34 mit der entsprechend eingestellten Kraft F über den/die Aktror(en) 43 beaufschlagt wird. Sind mehrere (z. B. drei oder vier) einander in direkter Folge benachbarte jeweils paarweise zusammenwirkende Zylinder 06; 07 ohne eine Möglichkeit zur Fixierung oder Begrenzung des Stellweges S mit einem rein kraftabhängigen Stellmechanismus ausgeführt, so lässt sich zwar ein bereits bzgl. der erforderlichen Drücke (Linienkräfte) eingestelltes System ab- und nachfolgend wieder korrekt anstellen, eine Grundeinstellung vorzunehmen ist aufgrund der sich z. T. überlagernden Reaktionen nur schwer möglich.

Zur Grundeinstellung eines Systems (mit entsprechenden Aufzügen etc.) ist es daher in einer vorteilhaften Ausführung vorgesehen, dass wenigstens die beiden mittleren der vier Zylinder 06 - oder anders ausgedrückt, zumindest sämtliche von den beiden äußeren Zylindern 07 verschiedenen Zylinder 06 wenigstens während eines Zeitraumes beim Einstellen in einer definierten Lage, vorteilhaft in der durch das Kräftegleichgewicht gefundenen Anstelllage, fixierbar bzw. zumindest wegbegrenzbar ist.

Besonders vorteilhaft ist eine Ausführung, wobei der Lagerblock 34 - auch während des Betriebes - zumindest in eine Richtung von der Druckstelle weg gegen eine Kraft, z. B. Federkraft, insbesondere eine definierbare Kraft, bewegbar gelagert ist. Damit wird - im Gegensatz zur reinen Wegbegrenzung - einerseits eine maximale Linienkraft beim zusammen wirken der Zylinder 06; 07 definiert, und andererseits ein Nachgeben, beispielsweise bei einem Bahnriss mit anschließendem Wickler am Zylinder 06; 07, ermöglicht.

Zu einer der Druckstelle 05 zugewandten Seite weist die Lagereinheit 14-zumindest während des Einstellvorgangs - einen ortsveränderbaren Anschlag 41 auf, welcher den Stellweg zur Druckstelle 05 hin begrenzt. Der Anschlag 41 ist in der Weise ortsveränderbar, dass die als Anschlag wirksame Anschlagfläche 44 entlang der Stellrichtung zumindest in einem Bereich variierbar ist. Es ist somit in vorteilhafter Ausführung eine Justiervorrichtung (verstellbarer Anschlag 41) vorgesehen, mittels welcher die Position einer druckstellennahen Endlage des Lagerblockes 34 einstellbar ist. Zur Wegbegrenzung/Justage dient z. B. ein unten beschriebener Keilantrieb. Das Stellen des Anschlages 41 kann grundsätzlich manuell oder über ein als Aktor (46, s. u.) ausgeführtes Stellmittel 46 erfolgen. Weiter ist in vorteilhafter Ausführung ein in Fig. 6 und Fig. 7 nicht dargestelltes Halte- oder Klemmmittel vorgesehen, mittels welchem sich der Anschlag 41 in der gewünschten Lage festlegen lässt. Weiter ist mindestens ein federnd wirkendes Element 42, z. B. Federelement 42, vorgesehen, welches auf den Lagerblock 34 eine Kraft F_{R} vom Anschlag 41 in eine Richtung von der weg aufbringt. D. h. das Federelement 42 bewirkt ein Druck-Ab-Stellen für den Fall, dass der Lagerblock 34 nicht in anderer Weise an der Bewegung gehindert wird. Ein Druck-An-Stellen erfolgt durch Bewegen des Lagerblocks 34 in Richtung Anschlag 41 durch wenigstens einen Aktor 43, insbesondere einen kraftgesteuerten Aktor 43, mittels welchem zur Anstellung wahlweise eine definierte bzw. definierbare Kraft F in Druck-An-Richtung auf den Lagerblock 34 bringbar ist. Ist diese Kraft F größer als die Rückstellkraft F_{R} der Federelemente 42, so erfolgt bei entsprechender räumlicher Ausbildung ein Anstellen des Zylinders 06; 07 an den benachbarten Zylinder 06; 07 und/oder ein Anstellen des Lagerblocks 34 an den Anschlag 41.

Im Idealfall ist die aufgebrachte Kraft F, die Rückstellkraft F_{R} und die Position des Anschlages 41 derart gewählt, dass zwischen Anschlag 41 und der Anschlagfläche des Lagerblockes 34 in Anstelllage keine wesentliche Kraft AF übertragen wird, dass beispielsweise gilt |ΔF|< 0,1 *(F- F_{R}), insbesondere |ΔF|< 0,05*(F- F_{R}), idealerweise |ΔF| ≈ 0. In diesem Fall wird die Anstellkraft zwischen den Zylindern 06; 07 wesentlich über die durch den Aktor 43 anliegende Kraft F bestimmt. Die für die Farbübertragung und damit die Druckqualität u.a. entscheidende Linienkraft in den Nippstellen ist daher nicht primär durch einen Stellweg, sondern bei quasifreiem Anschlag 41 durch die Kraft F und das resultierende Gleichgewicht definiert. Grundsätzlich wäre nach Auffinden der Grundeinstellung mit den hierzu passenden Kräften F ein Entfernen des Anschlages 41 bzw. einer entsprechenden, lediglich während des Grundeinstellens wirksamen Fixierung denkbar.

Der Aktor 43 kann grundsätzlich als beliebiger, eine definierte Kraft F aufbringender Aktor 43 ausgeführt sein. Vorteilhaft ist der Aktor 43 als durch Druckmittel betätigbares Stellmittel 43, insbesondere als durch ein Fluid bewegbarer Kolben 43 ausgeführt. Vorteilhaft im Hinblick auf mögliches Verkanten ist die Anordnung mehrerer, hier zwei, derartiger Aktoren 43. Als Fluid kommt vorzugsweise wegen deren Inkompressibilität eine Flüssigkeit, z. B. Öl oder Wasser, zum Einsatz. In anderer Ausführung kann der Aktor 43 auch als Piezo (piezoelektrische Kraftaufbringung) oder als Magnet (magnetische Kraftaufbringung), insbesondere Elektromagnet, ausgebildet sein.

Zur Betätigung der hier als Hydraulikkolben 43 ausgeführten Aktoren 43 entweder innerhalb oder außerhalb der der Lagereinheit 14 ein steuerbares Ventil 56 vorgesehen. Dieses ist beispielsweise elektronisch ansteuerbar ausgeführt und stellt den Hydraulikkolben 43 in einer Stellung drucklos oder zumindest auf ein geringeres Druckniveau, während in anderer Stellung der die Kraft F bedingende Druck P anliegt. Zusätzlich ist hier zur Sicherheit eine nicht bezeichnete Leckageleitung vorgesehen.

Um zu große An-/Abstellwege zu vermeiden und dennoch Bahnwickler abzusichern, kann auf der druckstellenfernen Seite des Lagerblocks 34 eine Wegbegrenzung durch einen ortsveränderlichen, kraftbegrenzten Anschlag 49 als Überlastsicherung 49, z. B. Federelement 49, vorgesehen sein, welche im betriebsmäßigen Druck-Ab, d. h. die Kolben 43 sind entlastet und/oder eingefahren, zwar als Anschlag 49 für den Lagerblock 34 in Druck-Ab-Stellung dienen, im Fall eines Bahnwicklers oder anderer überhöhter Kräfte von der Druckstelle 05 her jedoch nachgibt und einen größeren Weg frei gibt. Eine Federkraft dieser Überlastsicherung 49 ist daher größer gewählt, als die Summe der Kräfte aus den Federelementen 42. Beim betriebsmäßigen An-/Abstellen ist daher ein lediglich sehr kurzer Stellweg, z. B. lediglich 1 bis 3 mm, vorsehbar.

Der Anschlag 41 ist in der dargestellten Ausführung (Fig. 7) als quer zur Stellrichtung S bewegbarer Keil 41 ausgeführt, wobei beim Bewegen desselben die Position der jeweils wirksamen Anschlagfläche 44 entlang der Stellrichtung S variiert. Der Keil 41 stützt sich beispielsweise an einem trägerfestem Anschlag 58 ab. Der trägerfeste Anschlag 58 ist hier z. B. durch einen Seitenträger 92 der Lagereinheit 14 gebildet.

Der hier als Keil 41 ausgeführte Anschlag 41 ist durch einen Aktor 46, beispielsweise ein druckmittelbetätigbares Stellmittel 46 wie einen mit Druckmittel betätigbaren Kolben 46 in einem Arbeitszylinder mit (doppeltwirkenden) Kolben über ein z. B. als Kolbenstange 47 ausgeführtes Übertragungsglied 47 oder durch einen Elektromotor über ein als Gewindespindel ausgeführtes Übertragungsglied 47, bewegbar. Dieser Aktor 46 kann entweder in beide Richtungen wirksam oder aber, wie hier dargestellt, als Einwegeaktor ausgeführt sein, welcher bei Aktivierung gegen eine Rückstellfeder 48 arbeitet. Die Kraft der Rückstellfeder 48 ist aus o.g. Gründen (weitgehend kraftfreier Anschlag 41) so schwach gewählt, dass der Keil 41 lediglich entgegen Schwerkraft oder Schwingungskräften in seiner korrekten Lage gehalten wird.

Grundsätzlich kann der Anschlag 41 auch auf andere Art (z. B. als zur Stellrichtung stellbarer und fixierbarer Stößel, etc.) in der Weise ausgeführt sein, dass er eine in Stellrichtung S variierbare, und - zumindest während des Einstellvorgangs - fixierbare Anschlagfläche 44 für die Bewegung des Lagerblockes 34 in Richtung Druckstelle 05 bildet. In nicht dargestellter Ausführung erfolgt ein Stellen des Anschlages 41 beispielsweise direkt parallel zur Stellrichtung S durch ein Antriebsmittel, beispielsweise einen mit Druckmittel betätigbaren Zylinder mit (doppelt wirkendem) Kolben oder einen Elektromotor.

Fig. 8 zeigt am als Doppeldruckwerk 03 ausgeführten Druckwerk 03 schematisch je Zylinder 06; 07 eine am Seitengestell 11 angeordnete Lagereinheit 14. In einer vorteilhaften, hier dargestellten Ausführung bilden in Druck-An-Stellung die Rotationszentren der Zylinder 06; 07 eine gedachte Verbindungslinie bzw. -ebene E (im folgenden als "lineares Doppeldruckwerk" bezeichnet). Vorzugsweise schließen die Ebene E und die ein- bzw. auslaufende Bahn 02 einen von 52° abweichenden Innenwinkel α zwischen 36 und 49°, insbesondere von 80 bis 48° ein. Die Lagereinheit 14 der Übertragungszylinders 06, insbesondere aller Zylinder 06; 07, sind im montierten Zustand in der in Fig. 8 dargestellten Ausführung am Seitengestell 11 derart angeordnet, dass deren Stellrichtungen S - z. B. aus Gründen einer kraftdefinierten Druck-An-Einstellung (s.u.) - mit der Verbindungsebene E maximal einen Winkel von 15° einschließt, z. B. einen spitzen Winkel β von ca. 2° bis 15°, insbesondere 4 bis 10° miteinander bilden. Insbesondere von Vorteil im Hinblick auf die Montage ist diese Anordnung, wenn die Stellrichtung S horizontal und die Bahn 02 im wesentlichen vertikal verläuft.

In abgewandelter Ausführung (Fig. 1) eines winkelig (n- oder u-Druckwerk 03) angeordneten Doppeldruckwerkes 03 soll unter der Ebene E' die Verbindungsebene der die Druckstelle 05 bildenden Zylinder 06 und unter Ebene E" die Verbindungsebene zwischen Form- und Übertragungszylinder 07; 06 verstanden werden, und das oben genannte zum Winkel β auf die Stellrichtung S wenigstens eines der die Druckstelle 05 bildenden Zylindern 06 bzw. den Formzylinder 07 und die Ebene E' bzw. E" bezogen werden.

Einer der die Druckstelle 05 bildenden Zylinder 06 kann auch ortsfest und betriebsmäßig nichtstellbar (ggf. jedoch justierbar) im Seitengestell 11; 12 angeordnet sein, während der andere entlang der Stellrichtung S, bewegbar gelagert ist.

Ein zum An-/Abstellen betriebsmäßiger Stellweg entlang der Stellrichtung S zwischen Druck-Ab- und Druck-An-Stellung liegt z. B. beim Übertragungszylinder 06 bei 0,5 bis 3 mm, insbesondere bei 0,5 bis 1,5 mm, und beim Formzylinder 07 bei 1 bis 5 mm, insbesondere bei 1 bis 3 mm.

Bei Ausführung als lineares Doppeldruckwerk 03 ist die Ebene E gegen die Ebene der einlaufenden und auslaufenden Bahn 02 z. B. einen Winkel α um 75° bis 88° bzw. 92 bis 105°, vorzugsweise umα 80 bis 86° bzw. 96 bis 100°, auf jeweils einer Bahnseite (bzw. 96 bis 100° bzw.α 80 bis 86° auf der jeweils anderen Bahnseite) geneigt.

In einer in anderen, in Fig. 9 dargestellten Ausführung sind die Lagereinheiten 14 der Übertragungszylinders 06 , insbesondere aller Zylinder 06; 07, im montierten Zustand am Seitengestell 11 derart angeordnet, dass deren Stellrichtungen S mit der Verbindungsebene E zusammenfallen, d. h. einen spitzen Winkel β von ca. 0° bilden. Sämtliche Stellrichtungen S fallen damit zusammen und sind nicht voneinander beabstandet.

Unabhängig von der in Fig. 8 und Fig. 9 dargelegten Neigung der Stellwege zur Ebene E bzw. E' oder E" (kleine Neigung oder aber nicht) wird am schematischen Beispiel der Fig. 10 im Folgenden eine vorteilhafte Verfahrensweise zur Einstellung der Zylinder 06; 07 (hier zur Unterscheidung von linkem und rechtem Druckwerk mit den Zusätzen "1" und "2") bzw. deren Druck-An-Stellung aufgezeigt:

Zunächst wird ein erster, die Druckstelle 05 mit definierender Zylinder 06.1, z. B. Übertragungszylinder 06.1, in seiner Lage in Druck-An-Stellung (d. h. Aktoren 43 sind aktiv) innerhalb der Druckeinheit 01 und zur Bahn 02 durch Stellen der Anschläge 41 (zu beiden Stirnseiten) ausgerichtet. Dies kann, wie hier angedeutet, durch einen, hier beispielhaft als manuell betätigbaren Aktor 46 (Stellschraube) erfolgen. Hierbei wird eine die Druckstelle definierende sog. "0-Position" festgelegt.

Anschließend wird bei freigesetztem Anschlag 41 des zugeordneten Formzylinders 07.1, d. h. der Anschlag 41 wurde z. B. zuvor durch nach oben ziehen entfernt, und noch aktivierter Druck-An-Stellung des Übertragungszylinders 06.1, d. h. aktivierter Aktoren 43 des Übertragungszylinders 06.1, die für die Druck-An-Stellung zwischen Form- und Übertragungszylinder 07.1; 06.1 gewünschte Kraft F beaufschlagt. Dies erfolgt hier durch Beaufschlagung der Aktoren 43 des Formzylinders 07.1 mit dem gewünschte Anstelldruck P. Ist an der Lagereinheit 14 des ersten Formzylinders 07.1 ebenfalls ein stellbarer Anschlag 41 vorgesehen, kann in einer ersten Variante bereits jetzt dieser Anschlag 41 nun im wesentlichen kraftfrei in Kontakt zur korrespondierenden Anschlagfläche des Lagerblocks 34 am ersten Formzylinder 07.1 gebracht werden.

Bei aktivierter Druck-An-Stellung (d. h. jeweils ausgeübter Kraft in Richtung Druckstelle 05) der beiden ersten Zylinder 06.1; 07.1 und Druck-Ab des zweiten Formzylinders 07.2 wird, während bzw. nachdem der Anschlag 41 des dritten Zylinders 06.2 freigestellt ist bzw. wurde, der zweite Übertragungszylinder 06.2 bzw. dessen Lagerblock 34 mit der gewünschten Kraft (Druck P) für die Druck-An-Stellung beaufschlagt, und bei Erreichen des Gleichgewichtes dessen Anschlag 41 im wesentlichen kraftfrei in Kontakt zur korrespondierenden Anschlagfläche des Lagerblocks 34 gebracht. In diesem Rahmen kann auch zuvor, währenddessen oder anschließend, falls nicht bereits in o. g. Variante erfolgt, der Anschlag 41 des ersten Formzylinders 07.1 in Kontakt mit dem zugeordneten Lagerblock 41 gebracht werden.

In einem letzten Schritt wird - bei freiem oder zuvor freigestelltem Anschlag 41 - der zweite Formzylinder 07.2 bzw. dessen Lagerblock 34 in Druck-An gebracht, während sich auch der zugeordnete Übertragungszylinder 06.2 ebenfalls in Druck-An befindet. Nach Erreichen von Stationarität wird - falls ein Anschlag 41 dort vorgesehen - auch am zweiten Formzylinder 07.2 dieser Anschlag 41 im wesentlichen kraftfrei in Kontakt zur korrespondierenden Anschlagfläche des Lagerblocks 34 verbracht.

Auf diese Weise ist eine für den Druckprozess optimal abgestimmte Einstellung der Zylinder 06; 07 des Doppeldruckwerks 03 erfolgt.

In Fig. 11 ist ein Ausführungsbeispiel für eine Verschaltung einer Druckmittelversorgung - geeignet zur Umsetzung der o.g. Verfahrensweise - dargestellt. Ein nach außen offenes oder geschlossenes Fluidreservoir 61 befindet sich auf einem Druckniveau eines Druckes P_{L} (z. B. Umgebungsdruck), welcher niedriger ist, als ein der Rückstellkraft F_{R} der Federelemente 42 einer Lagereinheit 14 entsprechender Druck. Das Druckmittel (Fluid) wird durch einen Verdichter 62, z. B. eine Pumpe oder Turbine, auf ein Druckniveau P_{H} bzw. einen Druck P_{H} verdichtet, welcher mindestens dem für die Anstellkraft F benötigten Druckniveau P bzw. Druck P entspricht. Um Druckschwankungen durch Druckmittelentnahme möglichst gering zu halten, kann auf den Druck P_{H} verdichtetes Fluid vorteilhaft in einem Druckspeicher 63 vorgehalten sein. Aus dem das hohe Druckniveau P_{H} aufweisenden Druckmittelzweig wird über ein Stellglied 64, insbesondere ein einstellbaren Druckminderer 64, eine Versorgungsstrecke 66 bedrückt, deren Druckniveau P durch den Druckminderer 64 auf das für die Druck-An-Stellung geeignete und vorgewählte Druckniveau P bzw. den Druck P (korrespondierende Kraft F; ggf. unter Berücksichtigung der Rückstellkraft F_{R} und ggf. Kraft AF) eingestellt bzw. einstellbar ist.

In Fig. 11 sind strichliert die zur Druckmittelversorgung benötigten Aggregate Fluidreservoir 61, Verdichter 62, Druckspeicher 63 und einstellbarer Druckminderer 64 zu einem Versorgungssystem 75 zusammengefasst. Die Ventile 56 sind hier zylindernah außerhalb des Versorgungssystems 75 angeordnet, könnten jedoch auch zentral in dieses integriert sein. Das Fluidreservoir 61 könnte auch außerhalb des Versorgungssystems 75 zentral verfügbar für mehrere Versorgungssysteme 75 gemeinsam verfügbar sein.

Das Einstellen des Druckminderers 64 kann durch eine Einstellvorrichtung 98, insbesondere eine Steuereinrichtung 98 erfolgen. Vorzugsweise erfolgt die Einstellung über eine Signalleitung 99 fernbetätigt von der Steuereinrichtung 98 her. In der Fig. 11 sind neben dem mit P bezeichneten Druckniveau in Klammern drei Drucke P1, P2 und P3 verschiedenen Niveaus bzw. Druckniveaus P1, P2 und P3 bezeichnet, welche in einer vorteilhaften Ausführung wahlweise durch entsprechende Ansteuerung des Druckminderers 64 in der Versorgungsstrecke 66 bereitstellbar ist. Diese Druckniveaus P1, P2 und P3 entsprechen unterschiedlichen Kraftniveaus für die Druck-An-Stellung (siehe hierzu unten ausgeführte Weiterbildung).

In einer vorteilhaften, nicht dargestellter Ausführung können auch zwei verschiedene Druckniveaus P (z. B. P_{DS} für die Anstellkraft an der Druckstelle und P_{DW} für die Anstellkraft zwischen den Druckwerkszylindern 06; 07) über zwei einstellbare, insbesondere fernbetätigt einstellbare Druckminderer 64 in zwei Versorgungsstrecken 66 zur Verfügung gestellt sein. In vorteilhafter Ausführung kann jedoch während des Verfahrens zur Einstellung in einer Versorgungsstrecke 66 nacheinander das Druckniveau P_{DS} für die Anstellkraft an der Druckstelle 05 und das Druckniveau P_{DW} für die Anstellkraft zwischen den Druckwerkszylindern 06; 07 bereitgestellt werden. In diesem Fall wird beim Einstellvorgang beispielsweise über den Druckminderer zunächst das Druckniveau P_{DS} für die Anstellkraft an der Druckstelle 05 bereitgestellt (und über die Steuereinrichtung 98 oder die Maschinensteuerung gewählt und die Übertragungszylinder 06 wie gefordert angestellt. Danach wird das Druckniveau P_{DW} für die Anstellkraft zwischen Form- und Übertragungszylinder 06; 07 bereitgestellt und das Einstellen der Formzylinder 07 vorgenommen. Für den unten beschriebenen Fall, dass voneinander verschiedene Druckniveaus P1, P2, P3 (d. h. resultierende Kraftniveaus) zur Anstellung der Zylinder 06; 07 in Abhängigkeit von bestimmten Maschinendaten und/oder bestimmten Verbrauchsmitteldaten und/oder bestimmten Betriebsdaten vorgesehen sind, wird entsprechend zunächst einer von mehreren, z. B. drei, verschiedenen Druckniveaus (z. B. P_{DS1}, P_{DS2}, P_{DS3} für das Einstellen der Übertragungszylinder 07 ausgewählt, und danach der Formzylinder 07 eingestellt mit einem einigen, oder ebenfalls einem von möglichen Druckniveaus P_{DW4}, P_{DW5} P_{DW6}. Diese Variante bietet einen sehr hohen Anpassungsgrad an die für den Druck optimalen Bedingungen. Das unten zur Bereitstellung entsprechender verschiedener Vorgabe am Beispiel von P1, P2 und P3 beschriebene ist auf die Anwendung bei unterschiedlicher Behandlung von Übertragungszylinder 06 und Formzylinder 07 zu übertragen. In diesem Fall können dann für das den Übertragungszylinder 06 betreffende Niveau eine Reihe von Vorgabewerte vorliegen und vorgehalten sein, während für das den Formzylinder 07 betreffende Niveau ein oder mehrere eigene Vorgabewerte vorgehalten sein können. Der Druckminderer 64 wird dann nacheinander mit dem ausgewählten Vorgabewert für das Druckniveau P_{DS} (aus z. B. P_{DS1}, P_{DS2}, P_{DS3} , z. B. je nach Papierart) und anschließend mit dem ausgewählten Vorgabewert für das Druckniveau P_{DW} (aus z. B. P_{DW4}, P_{DW5}, P_{DW63}, z. B. je nach Drucktuchart) beaufschlagt (siehe Fig. 23).

Die Eingänge der bereits im Zusammenhang mit Fig. 7 genannten Ventile 56, insbesondere Mehrwegeventile, je stellbarem Zylinder 06; 07 sind nun mit der Versorgungsstrecke 66 des Druckes P (bzw. P1, P2, P3) verbunden. Bei zwei o. g. Niveaus für Form- und Übertragungszylinder 06; 07 sind die Eingänge der den bewegbaren Übertragungszylinder 06 zugeordneten Ventile 56 z. B. mit dem Druck P_{DS} und die Eingänge der den Formzylindern 07 zugeordneten Ventile 56 mit dem Druck P_{DW} verbunden. Die Ausgänge der Ventile 56 sind, z. B. über eine gemeinsame Rückflussleitung 101, mit dem Fluidreservoir 61 verbunden. Die Ventile 56 sind durch eine Steuereinrichtung 103, z. B. einer die beiden Steuereinrichtungen 98 und 103 umfassenden gemeinsamen Steuereinrichtung, einstellbar. Vorzugsweise erfolgt die Einstellung über eine Signalleitung 102 fernbetätigt von der Steuereinrichtung 103 her.

Die Steuereinrichtung 98 und/oder 103 kann, z. B. als Programmroutine, in einem Leitstand 104 bzw. Leitstandsrechner 104 (strichliert in Fig. 11) zur Steuerung der Druckmaschine angesiedelt sein. Wird beispielsweise ein Kommando "Druck-An" über eine Programmroutine oder manuell über ein Eingabemittel oder einen Schalter ausgegeben, so werden die Ventile 56 der betreffenden Zylinder 06; 07 bzw. Druckwerke 04 durch die Steuereinrichtung 103 derart geschaltet, dass die Alktoren 43 mit dem Druck P der Versorgungsstrecke in Verbindung stehen. Beim Kommando "Druck-Ab" werden die Ventile 56 z. B. derart geschaltet, dass die Aktoren 43 mit dem Druckniveau P_{L} des Reservoirs in Verbindung stehen.

Ein Stellen der nicht reinmanuell bewegbar ausgeführten Anschläge 41 über die als druckmittelbetätigbare Aktoren 46 ausgeführten Stellmittel 46 erfolgt beispielsweise entweder vorteilhaft über eine eigene, einen Druck Pₛ bereitstellende Versorgungsstrecke 67 (dargestellt) oder ggf. integriert in die o. g. Druckniveaus P (bzw. P1, P2, P3). Wie in Fig. 11 dargestellt, das den Druck Pₛ bereitstellende Fluid als gasförmiges Druckmittel, z. B. Druckluft, in einem offenen System bereitgestellt sein. Ein Eingang eines mit dem zugeordneten Aktor 46 verbundenen Ventils 68 steht mit der Versorgungsstrecke 67 in Verbindung, wobei je nach Ausgestaltung des Aktors 46 (doppeltwirkend in beide Richtungen oder lediglich in eine von zwei möglichen Richtungen wirkend) ein bzw. zwei Ausgänge des Ventils 68 mit einem bzw. zwei Eingängen des Aktors 46 verbunden sind. Auch die Ventile 68 sind vorzugsweise durch eine Steuereinrichtung, z. B. mittels der Steuereinrichtung 103 stellbar. Vorzugsweise erfolgt auch hier die Einstellung über eine Signalleitung 106 fernbetätigt von der Steuereinrichtung zugeordneten 103 her.

In einer in Fig. 11 dargestellten Weiterbildung ist auch zur Fixierung des Anschlages 41 ein betätigbares Haltemittel 69, beispielsweise ein Stößel, vorgesehen, mittels welchem der Anschlag 41 in seiner im wesentlichen kraftfreien Lage gehalten werden kann, ohne bei Entlastung durch Druck-Ab-Stellen seine Lage zu verändern. Auch dieses Haltemittel 69 kann zwecks Betätigung bzw. Lösens über entsprechende Leitungen und weitere Ventile 71 mit der pneumatischen Versorgungsstrecke 67 verbunden sein, und vorteilhaft über die Steuereinrichtung 103 gestellt werden. Im dargestellten Beispiel ist das Haltemittel 69 dazu ausgebildet, den Anschlag 41 wahlweise (bei Aktivierung) reibschlüssig bzgl. des Lagerblockes 34 zu Klemmen.

In einer vorteilhaften Ausführung ist anstelle des den Anschlag 41 fixierenden Haltemittels 69 ein in Fig. 13 dargestelltes Haltemittel 74 vorgesehen, mittels welchem das Übertragungsglied 47, insbesondere die Kolbenstange 47 oder eine entsprechendes Verlängerungsstück, klemmbar ist. Das Haltemittel 74 kann im Aktor 46 integriert, oder aber wie dargestellt zwischen Aktor 46 und Anschlag 41 in der Weise angeordnet sein, dass das Übertragungsglied 47 wahlweise festsetzbar oder frei in seine Bewegungsrichtung beweglich ist. Das Haltemittel 74 weist beispielsweise zwei Klemmbacken 76 mit Durchbrüchen 77 bzw. zumindest Aussparungen zum Umgreifen des Übertragungsgliedes 47 auf, welche derart mit dem Übertragungsglied 47 in Wirkverbbindung stehen, dass sie in einem ersten Betriebszustand, in welchem die Längsachse der Durchbrüche 77 parallel zum Übertragungsglied 47 verlaufen, das Übertragungsglied 47 freigeben, und in einem zweiten Betriebszustand, in welchem die Längsachsen der Durchbrüche 77 gegenüber der Längsachse des Übertragungsglieds 47 verkippt, insbesondere gegeneinander gespreizt, sind, letztgenanntes bzgl. einer Bewegung geklemmt ist. Vorzugsweise ist das Haltemittel 74 selbstsichernd ausgebildet, so dass bei nicht betätigtem Haltemittel 74, z. B. durch die Kraft einer Feder 78, der zweite Betriebszustand eingenommen wird. Die Betätigung der Klemmbacken 76 erfolgt über derart geneigte Flächen eines Stellgliedes 79, dass die Klemmbacken 76 in einer ersten Stellung des Stellgliedes 79 verkippt (s.o.) und in einer zweiten Stellung nicht verkippt sind. Das Haltemittel 74, insbesondere das Stellglied 79, kann grundsätzlich manuell, beispielsweise über eine entsprechende Betätigungseinrichtung, oder aber vorteilhaft mittels eines Stellantriebes 81, insbesondere fernbetätigbar, nichthändisch betätigbar sein. Der Stellantrieb 81 ist in Fig. 13 als mit Druckmittel beaufschlagbarer Zylinder 81 ausgebildet, in welchem das als Kolben ausgebildete Stellglied 79 bewegbar ist. Bei Beaufschlagung mit dem Druck Pₛ (Fig. 13 a) erfolgt ein Lösen der Klemmung - hier durch entsprechendes Ausrichten der Klemmbacken 76 bzw. deren Durchbrüche 77. Bei Entspannung (Fig. 13 b) erfolgt durch die Feder 78 ein Spreizen bzw. Verkippen der Klemmbacken 76 und damit ein Klemmen.

Ein Rückholen des Anschlages 41 kann entweder durch die in Fig. 7 dargestellte Feder 48 oder aber - wie in Fig. 13 strichliert dargestellt - aktiv durch die Ausbildung des Aktors 46 als Druckmittel betätigbarer Zylinder mit doppelt wirkendem Kolben, also mit zwei Druckmittelzuführungen, je eine beiderseits eines Kolbens 52.

In der Darstellung nach Fig. 11 sind die Lagereinheiten 14 aller vier Zylinder 06; 07 des Doppeldruckwerks 03 über eine gemeinsame Versorgungsstrecke 66 durch einen gemeinsamen Druckspeicher 63 versorgt. Hierbei können an eine gemeinsame Leitung der Leitung der Versorgungsstrecke 66 gar die Lagereinheiten 14 der Zylinder 06; 07 sämtlicher Doppeldruckwerke 03 eines Druckturmes 01 angeschlossen sein. D. h. zur Versorgung der Lagereinheiten 14 eines Druckturmes 01 mit dem Druck P (P1, P2, P3) ist eine Versorgungsstrecke 66 vorgesehen, welche seriell und/oder parallel (wie dargestellt) mit den Ventilen 56 der einzelnen Lagereinheiten 14 verbunden ist.

In einer in Fig. 21 dargestellten Variante ist die Versorgung der Lagereinheiten 14 einer Druckeinheit 01, insbesondere eines Druckturms 01, mit Druckmittel des einstellbaren Druckes P (P1, P2, P3) mehrfach, z. B. doppelt, insbesondere für mit getrennten Aggregaten für jede der beiden Teildruckeinheiten 01.1; 01.2, ausgeführt. Insbesondere kann für die Lagereinheiten 14 der Zylinder 06; 07 von Druckwerken 04, welche sich auf der einen Seite der Bahn 02 befinden (z. B. Teildruckeinheit 01.1) ein erstes Versorgungssystem 75.1 mit sämtlichen hierfür benötigten Aggregaten, z. B. mit einer ersten Versorgungsstrecke 66.1, einem ersten Druckminderer 64.1, einem ersten Druckspeicher 63.1 und einem ersten Verdichter 62.1, und für die Lagereinheiten 14 der Zylinder 06; 07 von Druckwerken 04, welche sich auf der anderen Seite der Bahn 02 befinden (z. B. Teildruckeinheit 01.2) ein zweites Versorgungssystem 75.2 mit sämtlichen erforderlichen Aggregaten, z. B. mit einer zweiten Versorgungsstrecke 66.2, einem zweiten Druckminderer 64.2, einem zweiten Druckspeicher 63.2 und einem zweiten Verdichter 62.2, vorgesehen sein. In Fig. 1 ist die doppelte Anordnung von Versorgungssystemen für einen Druckturm 01 schematisch angedeutet.

Diese doppelte Ausbildung pro Druckturm 01 ist insbesondere in Drucktürmen 01 vorteilhaft, welcher in der Art der Fig. 2 bis 4 im Bereich der Druckstellen 05 trennbar ausgebildet sind. Hierbei sind dann beispielsweise sämtliche Lagereinheiten 14 der einen Teildruckeinheit 01.1 durch die Aggregate des ersten Versorgungssystems und sämtliche Lagereinheiten 14 der anderen Teildruckeinheit 01.2 durch die Aggregate des zweiten Versorgungssystems mit dem Druckmittel des entsprechenden Druckniveaus P (P1; P2; P3) versorgt. Die Versorgungssysteme sind hier als vollständig funktionsfähige Druckmittelkreisläufe ausgebildet.

Im Hinblick auf die Redundanz ist es besonders vorteilhaft, wenn die beiden Versorgungssysteme 75.1; 75.2 an mindestens einer Stelle wahlweise miteinander verbindbar ausgebildet sind. Die Verbindung sollte jeweils stromabwärts des Verdichters 62.1; 62.2, d. h. im gegenüber der Umgebung Überdruck aufweisenden Leitungsbereich des Versorgungskreislaufs, angeordnet sein. Dies kann grundsätzlich zwischen den beiden Versorgungsstrecken 66.1, 66.2 im Bereich des bereits korrekt eingestellten Druckes P (P1; P2; P3) über ein wahlweise öffenbares Ventil erfolgen. Im dargestellten vorteilhaften Beispiel ist jedoch eine Verbindung im jeweils den hohen Druck P_{H} aufweisenden Druckmittelzweig über eine ein schaltbares Ventil 65 aufweisende Leitung 70 geschaffen. Somit kann für den Fall, dass einer der beiden Verdichter 62.1; 61.2 ausfällt, das Ventil 65 geöffnet, und die jeweils andere Versorgungsstrecke 66.1; 66.2 durch den intakten Verdichter 62.1; 62.2 mit versorgt werden.

In der in Fig. 11 dargestellten Ausführung sind alle vier Zylinder 06; 07 durch Aktoren 43 an-/abstellbar gelagert, wobei jedoch lediglich die Anschläge 41 der beiden Formzylinder 07 und einer der Übertragungszylinder 06 nicht händisch, sondern über die druckmittelbetätigbaren Aktuatoren 46, insbesondere fernbetätigt, stellbar sind. Der Anschlag 41 des anderen Übertragungszylinders 06 ist, beispielsweise mittels eines als Stellschraube ausgeführten Stellmittels 46, einstell- und feststellbar. Er muss daher beispielsweise auch kein Haltemittel 69 aufweisen.

In einer o. g. einfacheren Variante sind zwar alle vier Zylinder 06; 07 mittels Aktoren 43 linear bewegbar gelagert, wobei lediglich die beiden Übertragungszylinder 06 bewegbare Anschläge 41 (ggf. mit o. g. Aktoren 46 und/oder Haltemitteln 69) aufweisen.

In weiter vereinfachter Ausführung ist einer der beiden Übertragungszylinder 06 zwar in seiner Lage justierbar, jedoch nicht im Sinne einer An-/Abstellbewegung betriebsmäßig bewegbar sondern gestellfest gelagert. Die drei anderen Zylinder 06; 07 sind dann im Sinne eines An-/Abstellens bewegbar gelagert, wobei in einer ersten Variante all diese drei Zylinder 06; 07 und in zweiter Variante lediglich der vom festgelegten Übertragungszylinder 06 verschiedene Übertragungszylinder 06 einen bewegbaren Anschlag 41 und ggf. das Haltemittel 69 aufweist.

In Weiterbildung der Zylinderlagerung sind die Lagereinheiten 14 der Formzylinder 07 und/oder der Übertragungszylinder 06 wie in Fig. 12 schematisch dargestellt, auf zumindest einer Stirnseite selbst in Lagern 72, z. B. Linearlagern 72, in einer Bewegungsrichtung C bewegbar gelagert, welche senkrecht zur Zylinderrotationsachse steht und zumindest eine Komponente senkrecht zur Stellrichtung S aufweist. Vorzugsweise ist die Bewegungsrichtung C senkrecht zur Stellrichtung S gewählt und bewirkt bei einseitiger Betätigung eine Schrägstellung (sog. "cooking") des betreffenden Zylinders 06; 07. Die Verstellung des Zylinders 06; 07 kann über ein manuelles oder motorisches Stellmittel 73, z. B. über ein Handrad oder vorzugsweise über eine motorisch betriebene Stellspindel erfolgen. Eine derartige zusätzliche Lagerung der Lagereinheit(en) 14 am Formzylinder 07 ermöglicht eine Schrägstellung desselben und eine Passereinstellung, und ermöglicht am Übertragungszylinder 06 dessen Schrägstellung.

Der in der vorstehenden Ausführung der Lagereinheiten 14 vorgesehene Aktor 43 ist dazu ausgebildet, einen für das An- bzw. Abstellen geeigneten Stellweg ΔS bereitzustellen und weist daher vorzugsweise einen wenigstens ΔS entsprechenden Hub auf. Der Aktor 43 ist zum Einstellen des Anstelldruckes aneinander angestellter Walzen bzw. Zylinder 06, 07 und/oder zur Durchführung des Druckan-/-abstellung vorgesehen und entsprechend ausgebildet. Der Stellweg ΔS (bzw. Hub) beträgt beispielsweise mindestens 1 mm, vorteilhaft mindestens 1,5 mm, insbesondere mindestens 2 mm. In Fig. 14 ist eine vorteilhafte Ausführung eines - z. B. als vorfertigbares Bauteil ausgebildeten - Aktorelementes 59 dargestellt. Dieses Aktorelement 59 umfasst wenigstens einen, vorzugsweise zwei mit Druckmittel betätigbare als Kolben 43 ausgebildete Aktoren 43, welche in Ausnehmungen 82 eines Basiskörpers 84, welche als mit Druckmittel beaufschlagbare Druckkammern 82 dienen, in Stellrichtung S bewegbar gelagert sind. Das Aktorelement 59 umfasst auch eine Versorgungsleitung 83 zur Versorgung der Druckkammern 82 mit Druckmittel des Druckes P. Vorzugsweise werden die beiden Druckkammern 82 durch eine gemeinsame Versorgungsleitung versorgt und somit in gleicher Weise bedrückt bzw. entlastet. In Fig. 14 ist der obere Kolben 43 jedoch exemplarisch für beide Kolben 43 in einer eingefahrenen und der untere Kolben 43 exemplarisch für beide Kolben 43 in einer ausgefahrenen Stellung dargestellt. Die Versorgungsleitung 83 wurde aus diesem Grunde ebenfalls lediglich zum Teil als mit Druckmittel beaufschlagt gekennzeichnet.

Der Kolben 43 ist gegen die Druckmittelkammer 82 durch eine am Umfang des Kolbens 43 umlaufende, druckkammernahe Dichtung 86 abgedichtet und eine druckkammernahe Gleitführung 87 geführt. Vorteilhaft kann zusätzlich eine zweite Dichtung 88 und eine zweite Gleitführung 89 in einem druckkammerentfernten Bereich des Kolbens 43 vorgesehen sein. In einer besonders vorteilhaften Ausführung ist anstatt oder zusätzlich zur zweiten Dichtung 88 der Kolben 43 nach Außen hin zusätzlich durch eine Membran 91, z. B. aus Gummi, insbesondere eine Rollmembran 91 abgedichtet. Diese ist einerseits rundum mit dem Kolben 43 und anderseits auf ihrer Außenumfangslinie vollständig mit dem Basiskörper 84 bzw. anderen festen Einbauten des Aktorelements 59 verbunden.

In einer weiteren, in Fig. 16 dargestellten vorteilhaften Ausführung der Lagereinheit 14 sind im Gegensatz zur ersten Ausführung die Aktoren 43 nicht in einem gesonderten Aktorelement (zuvor 59), sondern in die Rahmenkonstruktion, z. B. den druckstellenfernen Seitenträger 94, integriert. Hierbei können in der Ausführung der als druckmittelbetätigbare Aktoren 43 ausgebildeten Aktoren 43 die Druckmittelzylinder als Bohrungen im Seitenträger 94 vorgesehen sein. Auch die Zuführungen in diesen Druckmittelraum können als Bohrungen im Seitenträger 94 ausgebildet sein. Es können jedoch auch anders ausgebildete kraftsteuerbare Aktoren 43 (als auf hydraulischen, magnetischen oder piezoelektrischen Kräften beruhend) in den Seitenträger 94 integriert vorgesehen sein. Die erkennbar mit den entsprechenden Bauteilen aus Fig. 7 übereinstimmenden Teile sind in Fig. 16 nicht eigens mit Bezugszeichen versehen. Diese Ausführung ist platzsparend und daher geeignet, wenn Zylinder 06; 07 kleinen Umfang, z. B. mit einfachem Umfang (lediglich ein Umfang entsprechend einer Zeitungsseite), gestellt werden sollen. Für die Anordnung der Lagereinheit 14 in der Druckeinheit 01, die Steuerung und die Vorgehensweise beim Stellen und Voreinstellen ist das im Zusammenhang mit der ersten Ausführung der Lagereinheit 14 genannte entsprechend anzuwenden.

In einer dritten, in Fig. 17 dargestellten vorteilhaften Ausführung der Lagereinheit 14 sind im Gegensatz zur ersten Ausführung die Aktoren 43 nicht im stationären, sondern im bewegbaren Teil der Lagereinheit 14, z. B. in den Schlitten 34 bzw. Lagerblock 34, integriert. Dies ist platzsparend und daher besonders geeignet, wenn Zylinder 06; 07 kleinen Umfang, z. B. mit einfachem Umfang (lediglich ein Umfang entsprechend einer Zeitungsseite), gestellt werden sollen. Dies gilt unabhängig von der speziellen Ausbildung des kraftsteuerbaren Aktors 43 als auf hydraulischen, magnetischen oder piezoelektrischen Kräften beruhend. Auch in Fig. 17 sind die mit den entsprechenden Bauteilen aus Fig. 7 übereinstimmenden Teile sind in Fig. 16 nicht sämtlich mit Bezugszeichen versehen. Für die Anordnung der Lagereinheit 14 in der Druckeinheit 01, die Steuerung und die Vorgehensweise beim Stellen und Voreinstellen ist das im Zusammenhang mit der ersten Ausführung der Lagereinheit 14 genannte entsprechend anzuwenden.

Fig. 18 und 19 zeigen weitere Ausführungen der Lagereinheit 14, wobei zusätzlich zu mindestens einem druckstellenfernen Aktor 43 wenigstens ein druckstellennaher Aktor 97 angeordnet. Allgemein formuliert, ist somit mindestens ein (hier zwei) bei Aktivierung zur Druckstelle 05 hin wirkender Aktor 43 und mindestens ein (hier zwei) bei Aktivierung von der Druckstelle weg wirkender Aktor 97 vorgesehen. Die Aktoren 97 sind derart zwischen dem beweglichen und dem gestellfesten Teil der Lagereinheit 14 angeordnet, dass bei Aktivierung eine Kraft in einer Richtung von der Druckstelle 05 weg auf den bewegbaren Teil der Lagereinheit 14 aufbringbar ist. Die Aktoren 43 sind - wie auch in den vorangehenden Beispielen für die Lagereinheit 14 - derart zwischen dem beweglichen und dem gestellfesten Teil der Lagereinheit 14 angeordnet, dass bei Aktivierung eine Kraft in einer Richtung zur Druckstelle 05 hin auf den bewegbaren Teil der Lagereinheit 14 aufbringbar ist. Die Aktoren 97 können wie dargestellt im bewegbaren Teil (z. B. dem Schlitten 34) oder aber in einem gestellfesten Teil der Lagereinheit 14 integriert sein. Der mindestens eine Aktor 97 ist vorzugsweise ebenfalls als kraftsteuerbare Aktoren 97 (als auf hydraulischen, magnetischen oder piezoelektrischen Kräften beruhend) ausgebildet.

In Fig. 18 sind die druckstellenfernen Aktoren 43 wieder im bewegbaren Teil der Lagereinheit 14, z. B. im Schlitten 34, integriert, während sie in Fig. 19 Teil eines gestellfesten Aktorelementes 59 sind. Sie können jedoch wie in Fig. 16 dargestellt auch im Rahmen integriert sein.

In nicht dargestellter Variante kann anstelle der beiden einfach wirkenden Aktoren 43; 97 ein doppeltwirkender Aktor eingesetzt sein, welcher Wahlweise zur Druckstelle hin oder von der Druckstelle weg aktivierbar, d. h. mit entsprechendem Druckmittel beaufschlagbar ist.

Die Variante der Fig. 18 bzw. 19 mit mindestens einem zur Druckstelle 05 hin wirkenden und mindestens einem von der Druckstelle 05 weg wirkenden Aktor 43; 97 oder einem doppeltwirkendem Aktor (nicht dargestellt) ist besonders vorteilhaft in Druckwerken 03 oder Doppeldruckwerken 04, deren Zylinder 06; 07 im wesentlichen in vertikaler Anordnung (mit oder ohne geringfügigen horizontalen Versatz) zueinander ausgerichtet sind. Mit diesem zusätzlichen Aktor 97 ist z. B. das Eigengewicht kompensierbar. Dies ist insbesondere der Fall bei nicht zur Erfindung zugehörigen, als I-Druckeinheiten 01 ausgebildeten Druckeinheiten 01, wie sie z. B. im Akzidenzdruck zur Anwendung kommen. Fig. 20 zeigt schematisch die Anordnung der Zylinder 06, 07 einer derartigen I-Druckeinheit 01 mit den Lagereinheiten 14. In Fig. 20 sind die Zylinder 06; 07 der I-Druckeinheit 01 übereinander auf einer Ebene (wie die Ebene E in Fig. 2) angeordnet. Diese Ebene nimmt dann wieder z. B. einen Winkel zwischen 76° und 87°, insbesondere zwischen 80° und 85° zur Ebene der horizontal Einlaufenden Bahn ein. Grundsätzlich kann jedoch die Anordnung auch in anderer Weise als in einer Ebene sein. Wie in Fig. 20 exemplarisch dargestellt, weisen z. B. die beiden oberen Zylinder 06; 07 auf der druckstellennahen Seite der Lagereinheit 14 einen oder mehrere zweite Aktoren 97 auf, welche beispielsweise bei entsprechendem Druckniveau die Gewichtskraft kompensieren kann. Die unteren Zylinder 06; 07 weisen hier keine zweiten Aktoren 97 auf. Bei Druck-An müssen diese jedoch mit einem um einen der Gewichtskraft entsprechenden Betrag höheren Druckniveau gestellt werden als die oberen Zylinder 06; 07.

Die kraftgesteuerte Anstellung (bzw. die Vornahme einer rein kraftbasierten Voreinstellung eines Anschlages wie oben beschrieben) sorgt - im Gegensatz zur weggesteuerten Anstellung - bereits für sich für einen Ausgleich unterschiedlicher Bedruckstoffstärken oder anderer geometrischer Effekte. Bei einem stärkeren Bedruckstoff 02 fällt bei dem selben, beibehaltenen Anstelldruck der Stellweg einfach kleiner aus als bei einem dünneren Bedruckstoff. D.h., sich ändernde Geometrien (Bedruckstoffstärken, Lage der Lager etc) werden ausgeglichen indem sich bei dem selben anliegenden Druck P der resultierende Stellweg ändert. Dies unterscheidet sich von der nachfolgend beschriebenen Ausführung, wonach für unterschiedliche Gegebenheiten verschiedene Anstellkräfte eingestellt werden sollen.

Wie oben zu Fig. 11 bereits mit den sich unterscheidenden Druckniveaus P1, P2 und P3 angedeutet, kann es in besonders vorteilhafter Weiterbildung vorgesehen sein, voneinander verschiedene Druckniveaus P1, P2, P3 (d. h. resultierende Kraftniveaus) zur Anstellung der Zylinder 06; 07 in Abhängigkeit von bestimmten Maschinendaten und/oder bestimmten Verbrauchsmitteldaten und/oder bestimmten Betriebsdaten vorzusehen und vorzugsweise entsprechende Vorgabewerte vorzuhalten.

Die einstellbaren "Druckniveaus" verstehen sich in Verallgemeinerung des konkret vorliegenden vorteilhaften Beispiels als einstellbare "Kraftniveaus" für die Anstellkraft und sind begrifflich bei Verallgemeinerung der Lehre entsprechend zu übertragen.

Die o. g. Vorgehensweise beim Einstellen der Zylinder 06; 07 kann dann im wesentlichen beibehalten werden. Es geht dann z. B. lediglich ein programmgestütztes oder manuelles Auswählen des betreffenden Druckniveaus P; P1; P2; P3 aus einer Mehrzahl von möglichen Niveaus im Hinblick auf das das einzustellende Niveau bestimmende Kriterium (z. B. Bedruckstoff und/oder Drucktuch) voraus. Von besonderem Vorteil ist eine Ausführung, wobei eine Vorgabe für das Druckniveau P; P1; P2; P3 in Abhängigkeit von einer Beschaffenheit, insbesondere einer Oberflächenbeschaffenheit, der zu bedruckenden Materialbahn 02 und/oder in Abhängigkeit des verwendeten Drucktuches, insbesondere Eigenschaften von Drucktüchern unterschiedlicher Hersteller, erfolgt. Einer Mehrzahl von möglichen Eingangswerten für das betreffende Kriterium (z. B. Materialbahn 02 oder Drucktuch) sind sich unterscheidende Grundwerte für ein einzustellendes Druckniveau P; P1, P2; P3 zugeordnet.

Diese Zuordnung zwischen Kriterium und Grundwert kann dem Bedienpersonal z. B. in tabellarischer Form als Information vorliegen, wobei der dem Eingangswert für das Kriterium zugeordnete Grundwert für das Druckniveau P; P1; P2; P3 dann z. B. als Sollwert für den Druck in ein Eingabemittel des Leitstandes entsprechend eingegeben werden kann. In einer vorteilhaften Ausführung sind die entsprechenden Zuordnungen zwischen den möglichen "Eingangswerten" (z. B. Papiersorten oder Drucktucharten) und den empfohlenen bzw. vorgegebenen "Grundwerten" für das Druckniveau P; P1; P2; P3 jedoch in einem Datenspeicher der Steuereinrichtung 98 bzw. dem Leitstandsrechner 104 vorgehalten, über eine Anzeigeeinrichtung anzeigbar und ein Eingabemittel auswählbar.

Die Vorgehensweise wird im Folgenden am Beispiel der Auswahl von Druckniveaus P1, P2, P3 erläutert. Prinzipiell ist dies jedoch in Abhängigkeit von der Ausführung des verwendeten kraftsteuerbaren Aktors auf andere physikalische Größen zu übertragen. Die zu steuernde Größe kann dann z. B. die Stromstärke, die elektrische Spannung, eine elektrische Leitung oder andere für die Größe der Krafterzeugung verantwortliche physikalische Größen sein. Wesentlich ist, dass verschiedenen Eingangswerten für das betreffende Kriterium (Materialbahn und/oder Drucktuch) unterschiedliche resultierende Anstellkräfte zuordenbar sind. Das einstellbare "Druckniveau" steht im Folgenden somit für die einstellbare Anstellkraft. Für zwei oder mehr verschiedene Eingangswerte werden somit unterschiedliche Druckniveaus bzw. unterschiedliche Anstellkräfte für die betreffenden Aktoren 43 vorgesehen bzw. beaufschlagt oder vorgegeben.

Fig. 22 und 23 zeigen beispielhaft jeweils zumindest einen Ausschnitt aus einer z. B. auf der Anzeigeeinrichtung der zur Steuereinrichtung 98, zum Leitstand 104 oder zum Leitstandsrechner 104 gehörenden Steuereinheit 98 angezeigten oder zumindest anzeigbaren Programmmaske, wobei jede dieser Programmmasken jeweils dem Zweck dient, in Verbindung mit mindestens einem zur Steuereinrichtung 98 gehörenden Bedien- oder Eingabemittel, z. B. einer Tastatur oder einem Zeigerinstrument, die z. B. von einem Zylinder 06; 07 in einem Walzenstreifen auf einen benachbarten Rotationskörper ausgeübte Anpresskraft individuell bedarfsgerecht einzustellen und eine bestehende Einstellung vorzugsweise ferngesteuert, z. B. auch während einer laufenden Produktion des Druckwerks 04, verändern zu können. Beide Programmmasken zeigen beispielhaft jeweils schematisch eine als Achterturm ausgebildete Druckeinheit 01, wobei vertikal übereinander vier Doppeldruckwerke 03 zur Erzeugung eines 4/4-Druckes dargestellt sind, wobei die jeweiligen Übertragungszylinder 06 der Doppeldruckwerke 03 gegeneinander angestellt sind. An jeden der Übertragungszylinder 06 der Doppeldruckwerke 03 ist jeweils ein Formzylinder 07 angestellt. Für Einzelheiten zur Ausbildung dieser Doppeldruckwerke 03 wird auf die Fig. 1 bis 4 jeweils mit der zugehörigen Beschreibung verwiesen.

Zur Einstellung der zwischen den Übertragungszylindern 06 der Doppeldruckwerke 03 ausgeübten Anpresskraft können mehrere, z. B. drei sich betragsmäßig unterscheidende Druckniveaus P1, P2, P3 vorgesehen sein, wobei jedes dieser Druckniveaus Druckniveaus P1, P2, P3 in Abhängigkeit z. B. von einer Oberflächenbeschaffenheit des in der Druckeinheit 01 verdruckten Bedruckstoffes 02, insbesondere der Materialbahn 02, als Kriterium wählbar ist, wobei die Oberflächenbeschaffenheit z. B. die Rauheit und/oder die Glätte und/oder die Gleichmäßigkeit der Oberfläche und/oder das Annahmeverhalten von Druckfarbe und/oder die Saugfähigkeit des Bedruckstoffes 02 und/oder die Strichmenge bei einer gestrichenen Oberfläche des Bedruckstoffes 02 betrifft. Beispielsweise ist zur Erzeugung einer guten Druckqualität für ein raues Zeitungspapier eine gegenüber einem sehr glatten Kunstdruckpapier drei- bis viermal höhere Anpresskraft erforderlich. Die Wahl des von der Oberflächenbeschaffenheit des verdruckten Bedruckstoffes 02 abhängigen Druckniveaus P1, P2, P3 kann in komfortabler Weise z. B. mit in der Programmmaske angezeigten oder zumindest anzeigbaren Schaltflächen 107; 108; 109 erfolgen. In den in den Fig. 22 und 23 dargestellten Programmmasken ist jeweils ein mit dem Wort "Papierauswahl" betiteltes Feld 111 eingeblendet, wobei in diesem Feld 111 mehrere, z. B. drei Schaltflächen 107; 108; 109 zur Auswahl des Eingangswertes für ein Papier mit einer rauen oder einer normalen oder einer glatten Oberfläche vorgesehen sind. Jedem dieser auswählbaren Eingangswerte ist ein bestimmter, vorzugsweise vom Hersteller der Druckmaschine festgelegter, in den Programmmasken nicht näher spezifizierter Wert für den Grundwert des Druckniveaus P1; P2; P3, d. h. für die zwischen den Übertragungszylindern 06 der Doppeldruckwerke 03 ausgeübte Anpresskraft zugeordnet, wobei die jeweilige einem der Druckniveaus P1, P2, P3 zugeordnete Anpresskraft mittels der in der jeweiligen Lagereinheit 14 der Übertragungszylinder 06 angeordneten Aktoren 43 eingestellt werden, nachdem der Anwender der Druckmaschine seine Entscheidung bezüglich der auswählbaren Eingangswerte getroffen hat. Die Auswahl kann auch in anderer geeigneter Weise, z. B. durch Öffnen sog. "Pulldown"-Fenster und Bestätigen der Auswahl getroffen werden.

Des Weiteren kann vorgesehen sein, dass die jeweils zwischen den Übertragungszylindern 06 der Doppeldruckwerke 03 ausgeübte Anpresskraft ausgehend von zumindest einem der auswählbaren Druckniveau P, P1, P2, P3, vorzugsweise von allen auswählbaren Druckniveaus durch eine Feineinstellung veränderbar ist. In dem in den Programmmasken der Fig. 22 und 23 dargestellten Beispiel besteht die Feineinstellung in einer von dem auswählbaren Druckniveau P, P1, P2, P3 ausgehenden prozentualen Zugabe zur Vergrößerung der jeweiligen Anpresskraft, wobei die Zugabe z. B. in Schritten von jeweils einem Prozent bis zu 100%, d. h. bis zu einer Verdopplung des dem jeweils gewählten Druckniveau bzw. der Anpresskraft entsprechenden Wertes erfolgen kann. Die auf das jeweils gewählte Druckniveau P, P1, P2, P3 bezogene Zugabe wird in den Programmmasken z. B. innerhalb der schematisch dargestellten Druckeinheit 01 z. B. durch einen numerisch angezeigten Prozentwert in Zuordnung zu den jeweiligen Übertragungszylindern 06 der Doppeldruckwerke 03 in einem Fenster 112 eingeblendet. In dem in den Fig. 22 und 23 dargestellten Beispiel beträgt die eingestellte Zugabe für alle Doppeldruckwerke 03 jeweils +5%. Es versteht sich, dass davon abweichende Werte sowie für die Doppeldruckwerke 03 jeweils auch unterschiedliche Werte einstellbar sind.

In einer vorteilhaften Ausführung ist für zumindest ein erstes Papier, dessen Strichgewicht z. B. in einem Bereich von 0 bis 10 g/m² liegt (d. h. ungestrichen oder ultraleicht gestrichenes Papier) und für ein vom ersten Papier verschiedenes zweites Papier, dessen Strichgewicht z. B. in einem Bereich von 10 bis 20 g/m² liegt (d. h. leicht gestrichenes Papier), voneinander verschiedene Druckniveaus P1, P2 vorgegeben und/oder z. B. im Datenspeicher der Steuereinrichtung 98 vorgehalten. Zusätzlich zu den beiden oder anstelle eines beiden genannten mindestens zwei Papieren kann für ein weiteres Papier, dessen Strichgewicht z. B. in einem Bereich über 20 g/m² liegt (d. h. ungestrichen oder ultraleicht gestrichenes Papier) ein von den erstgenannten Drücke bzw. Druckniveaus P1, P2 verschiedenes Druckniveau P3 vorgegeben und/oder z. B. im Datenspeicher der Steuereinrichtung 98 vorgehalten sein. Für zumindest zwei Papiere unterschiedlicher Strichgewichte werden somit voneinander verschiedene Drücke P1, P2, P3 bzw. Druckniveaus P1, P2, P3 vorgegeben.

Ferner kann vorgesehen sein, dass die jeweils zwischen einem der Übertragungszylinder 06 und einem der Formzylinder 07 ausgeübte Anpresskraft veränderbar ist. Die Einstellung der zwischen einem der Übertragungszylinder 06 und einem der Formzylinder 07 ausgeübten Anpresskraft richtet sich nach Drucktucheigenschaften, z. B. nach der Elastizität und/oder der Kompressibilität der auf den Übertragungszylindern 06 aufgezogenen Drucktücher. Fig. 23 zeigt, dass z. B. zusätzlich zu der Einstellbarkeit der zwischen den Übertragungszylindern 06 der Doppeldruckwerke 03 ausgeübten Anpresskraft in Zuordnung zu vorzugsweise jedem Doppeldruckwerk 03 jeweils ein Auswahlmenü 113 vorgesehen ist, wobei jedes Auswahlmenü 113 z. B. eine Liste mit mehreren Namen oder Bezeichnungen von Drucktüchern mit unterschiedlichen technischen Eigenschaften aufweist, wobei das auf dem jeweiligen Übertragungszylinder 06 jeweils aktuell aufgezogene Drucktuch auswählbar ist. In Abhängigkeit von dem ausgewählten Drucktuch wird zwischen dem jeweiligen Übertragungszylinder 06 und dem zugehörigen Formzylinder 07 ein bestimmter, für das jeweilige Drucktuch spezifizierter Wert für die Anpresskraft bzw. das Druckniveau P, P4, P5, P6 eingestellt, wobei jede dieser Einstellungen ihrerseits wiederum ein bestimmtes Niveau für die Anpresskraft spezifizieren.

Ausgehend von diesem in Abhängigkeit von dem Drucktuch auswählbaren Druckniveau P, P1, P2, P3 kann vorzugsweise zwischen allen Übertragungszylindern 06 und dem jeweils zugehörigen Formzylinder 07 die tatsächlich auszuübende Anpresskraft durch eine Feineinstellung verändert werden, wobei die Veränderung z. B. als eine Zugabe z. B. in Schritten von jeweils einem Prozent bis zu 100%, d. h. bis zu einer Verdopplung des dem jeweils gewählten Druckniveau P, P1, P2, P3 der Anpresskraft entsprechenden Wertes erfolgen kann. Die auf das jeweils gewählte Druckniveau bezogene Zugabe wird in der Programmmaske der Fig. 23 z. B. innerhalb der schematisch dargestellten Druckeinheit 01 z. B. durch einen numerisch angezeigten Prozentwert z. B. in Zuordnung zu einem der Formzylinder 07 der Doppeldruckwerke 03 eingeblendet und ist dort z. B. auch änderbar bzw. editierbar. In dem in der Fig. 23 dargestellten Beispiel beträgt die eingestellte Zugabe für drei der vier Doppeldruckwerke 03 jeweils +15% und für das oberste Doppeldruckwerk 03 z. B. +10%. Es versteht sich, dass davon abweichende Werte sowie für die Doppeldruckwerke 03 jeweils auch unterschiedliche Werte einstellbar sind.

Die jeweilige einem Eingangswert zugeordnete Anpresskraft (Druck- bzw. Kraftniveau) sowie deren Feinstellung, sei es die Einstellung der Anpresskraft in Abhängigkeit von der Oberflächenbeschaffenheit des verdruckten Bedruckstoffes 02 und/oder die Einstellung der Anpresskraft in Abhängigkeit von Eigenschaften des verwendeten Drucktuches, erfolgt jeweils mittels der in der jeweiligen Lagereinheit 14 der Übertragungszylinder 06 und/oder der Formzylinder 07 angeordneten Aktoren 43.

Die Änderungen der Auswahl und/oder die Änderung der Feinabstimmung - für das Kriterium "Papierauswahl" und/oder für das Kriterium "Drucktuchauswahl" - kann über ein vergebbares Passwort durch die zugrundeliegende Software geschützt sein. Insbesondere jedoch kann das Kriterium "Papierauswahl" frei änderbar, jedoch das drucktechnisch sensiblere Kriterium "Drucktuchauswahl" bzgl. Auswahl und/oder Feinabstimmung aus Sicherheitsgründen passwortgeschützt sein.

Von besonderem Vorteil ist es bei Anwendung kraftsteuerbarer Anstellung, dass verschiedene Dicken der Materialbahn 02 nicht bei der Einstellung berücksichtigt werden müssen, da dies durch kraftbasiertes Stellen im Gegensatz zu wegbasiertem Stellen automatisch berücksichtigt wird. Wie oben beschrieben, ist es jedoch vorteilhaft, die Oberflächeneigenschaft bei der Einstellung der Anstellkraft bzw. des Druckniveaus zu berücksichtigen.

In Ausführungen, wobei die Druckniveaus P, P1, P2, P3 unterschiedlicher Zylinder 06; 07 und/oder unterschiedlicher Druckwerke 04 und/oder unterschiedlicher Doppeldruckwerke 03 einer Druckeinheit 01 individuell wählbar bzw. feineinstellbar sein sollen, können in einer ersten Ausführung entweder mehrere Versorgungssysteme (Druckmfttelkreisläufe) vorgesehen sein, oder aber es sind je individuell einzustellendem Zylinder 06; 07 bzw. Zylindergruppen mehrere steuerbare Druckminderer 64 an einer gemeinsamen Versorgungsstrecke vorgesehen.

### Bezugszeichenliste

- 01: Druckeinheit, Druckturm, I-Druckeinheit
- 01.1: Teildruckeinheit
- 01.2: Teildruckeinheit
- 02: Bedruckstoff, Materialbahn, Bahn, Bedruckstoffbahn
- 03: Doppeldruckwerk
- 04: Druckwerk
- 05: Druckstelle, Doppeldruckstelle
- 06: Zylinder, Übertragungszylinder, Druckwerkszylinder
- 07: Zylinder, Formzylinder, Druckwerkszylinder
- 08: Farbwerk, Walzenfarbwerk, Kurzfarbwerk
- 09: Feuchtwerk, Sprühfeuchtwerk
- 10: -
- 11: Gestellabschnitt, Wandabschnitt, Seitengestell
- 12: Gestellabschnitt, Wandabschnitt, Seitengestell
- 13: Boden, Träger, Montageplatte, Montagerahmen
- 14: Lagereinheit
- 15: Linearführung
- 16: Gestell, Rahmenkonstruktion (08)
- 17: Zylindereinheit
- 18: Wandabschnitt
- 19: Handhabungsvorrichtung, Druckformwechsler
- 20: -
- 21: Zapfen (06)
- 22: Zapfen (07)
- 23: Wälzkörper
- 24: Klemmeinrichtung
- 25: -
- 26: Ballen (06)
- 27: Ballen (07)
- 28: Abdeckung
- 29: Linearlager
- 30: -
- 31: Lager, Radiallager, Zylinderrollenlager
- 32: Lagermittel, Lagerelement, Linearelement
- 32.1: Wirkfläche, Führungsfläche
- 32.2: Wirkfläche, Führungsfläche
- 33: Lagermittel, Lagerelement, Linearelement
- 33.1: Wirkfläche, Führungsfläche
- 33.2: Wirkfläche, Führungsfläche
- 34: Lagerblock, Schlitten
- 35: -
- 36: Verbindung, Spannelement
- 37: Träger, Trägerplatte
- 38: Ausnehmung
- 39: Welle, Antriebswelle
- 40: Kupplung, Lammellenkupplung
- 41: Anschlag, Keil
- 42: Element, Federelement
- 43: Aktor, kraftgesteuert, Stellmittel, Kolben, druckmittelbetätigbar, Hydraulikkolben
- 44: Anschlagfläche (41)
- 45: -
- 46: Aktor, Stellmittel, Kolben druckmittelbetätigbar
- 47: Übertragungsglied, Kolbenstange
- 48: Rückstellfeder
- 49: Anschlag, Überlastsicherung, Federelement
- 50: -
- 51: -
- 52: Kolben
- 53: -
- 54: -
- 55: -
- 56: Ventil, steuerbar
- 57: Abdeckung
- 58: Anschlag
- 59: Aktorelement
- 60: -
- 61: Fluidreservoir
- 62: Verdichter
- 62.1: Verdichter
- 62.2: Verdichter
- 63: Druckspeicher
- 63.1: Druckspeicher
- 63.2: Druckspeicher
- 64: Stellglied, Druckminderer
- 64.1: Stellglied, Druckminderer
- 64.2: Stellglied, Druckminderer
- 65: Ventil
- 66: Versorgungsstrecke
- 66.1: Versorgungsstrecke
- 66.2: Versorgungsstrecke
- 67: Versorgungsstrecke
- 68: Ventil
- 69: Haltemittel
- 70: Leitung
- 71: Ventil
- 72: Lager, Linearlager
- 73: Stellmittel
- 74: Haltemittel
- 75: Versorgungssystem
- 75.1: Versorgungssystem
- 75.2: Versorgungssystem
- 76: Klemmbacke
- 77: Durchbruch
- 78: Feder
- 79: Stellglied
- 80: -
- 81: Stellantrieb, Zylinder
- 82: Ausnehmung, Druckkammer
- 83: Versorgungsleitung
- 84: Basiskörper
- 85: -
- 86: Dichtung
- 87: Gleitführung
- 88: Dichtung
- 89: Gleitführung
- 90: -
- 91: Membran, Rollmembran
- 92: Seitenträger, Seitenplatte
- 93: Seitenträger, Seitenplatte
- 94: Seitenträger, Seitenplatte, Anschlag
- 95: -
- 96: Seitenträger, Seitenplatte
- 97: Aktor, druckstellennah
- 98: Einstellvorrichtung, Steuereinrichtung
- 99: Signalleitung
- 100: -
- 101: Rückflussleitung
- 102: Signalleitung
- 103: Steuereinrichtung
- 104: Leitstand, Leitstandsrechner
- 105: -
- 106: Signalleitung
- 107: Schaltfläche
- 108: Schaltfläche
- 109: Schaltfläche
- 110: -
- 111: Feld
- 112: Fenster
- 113: Auswahlmenü

- L: lichte Weite
- L06: Länge (06)
- L07: Länge (07)

- E1: Ebene
- E2: Ebene

- P: Druck, Druckniveau
- P1: Druck, Druckniveau
- P2: Druck, Druckniveau
- P3: Druck, Druckniveau

- E: Ebene, Verbindungslinie, Verbindungsebene
- E': Ebene, Verbindungslinie, Verbindungsebene
- E": Ebene, Verbindungslinie, Verbindungsebene

- A: Betriebsstellung
- B: Wartungsstellung
- C: Bewegungsrichtung
- F: Kraft
- S: Stellrichtung

- P_{H}: Druck, Druckniveau
- P_{L}: Druck, Umgebungsdruck
- P_{S}: Druck

- Δ31: Lagerspiel
- AS: Stellweg
- AU: Abstand

- α: Innenwinkel
- β: Winkel, spitz

## Patentansprüche

1. Verfahren zur Verwendung einer Druckeinheit (01) mit mehreren vertikal übereinander angeordneten, als Doppeldruckwerke (03) für den beidseitigen Druck im Gummi-gegen-Gummi-Betrieb ausgebildeten Druckwerken (03) und mit jeweils wenigstens zwei in einem Doppeldruckwerk (03) zusammen wirkenden Zylindern (06; 07), wobei zumindest einer der zusammen wirkenden Zylinder (06; 07) derart bewegbar gelagert ist, dass er mittels wenigstens eines Aktors (43) an den anderen Zylinder (06; 07) anstellbar ist, und wobei der Aktor (43) als kraftsteuerbarer Aktor (43) ausgebildet ist, **dadurch gekennzeichnet, dass** eine Steuereinrichtung (98) vorgesehen ist, in welcher in Abhängigkeit eines Maschinendaten und/oder Verbrauchsmitteldaten und/oder Betriebsdaten betreffenden Kriteriums mehrere voneinander verschiedene, unterschiedliche Niveaus in der Anstellkraft repräsentierende Vorgabewerte zur Anstellung des Zylinders (06; 07) mittels des Aktors (43) vorgehalten werden, dass unterschiedliche die Anstellkraft repräsentierende Vorgabewerte für verschiedene eine Eigenschaft des zu bedruckenden Bedruckstoffs (02) charakterisierende Eingangswerte vorgehalten werden, dass als den Bedruckstoff (02) charakterisierende Eingangswerte die Oberflächeneigenschaft charakterisierende Eingangswerte vorgehalten werden, und dass für mindestens zwei unterschiedliche Eingangswerte in der betreffenden Oberflächeneigenschaft voneinander verschiedene, unterschiedliche Niveaus in der Anstellkraft repräsentierende Vorgabewerte vorgehalten werden.

2. Verfahren nach Anspruch 1, **dadurch gekennzeichnet, dass** für zumindest zwei Papiere unterschiedlicher Strichgewichte voneinander verschiedene Niveaus (P1, P2, P3) eines die Anstellkraft repräsentierenden Vorgabewertes vorgegeben sind.

3. Verfahren nach Anspruch 1, **dadurch gekennzeichnet, dass** als den Bedruckstoff (02) charakterisierende Eingangswerte die Rauheit charakterisierende Eingangswerte vorgehalten sind.

4. Verfahren nach Anspruch 2, **dadurch gekennzeichnet, dass** für zumindest ein erstes Papier, dessen Strichgewicht in einem Bereich von 0 bis 10 g/m² liegt, und für ein vom ersten Papier verschiedenes zweites Papier, dessen Strichgewicht in einem Bereich von 10 bis 20 g/m² liegt, voneinander verschiedene Niveaus (P1, P2) eines die Anstellkraft repräsentierenden Vorgabewertes vorgegeben sind.

5. Verfahren zur Verwendung einer Druckeinheit (01) mit mehreren vertikal übereinander angeordnete Doppeldruckwerke (03) mit je zwei Druckwerken (04) für den beidseitigen Druck im Gummi-gegen-Gummi-Betrieb, wobei das Druckwerk (04) jeweilswenigstens einen als Formzylinder (07) und einen mit diesem zusammen wirkenden, als Übertragungszylinder (06) ausgeführten Zylinder (06; 07) aufweist, wobei zumindest einer der beiden Zylinder (06; 07) des Druckwerks (04) derart bewegbar gelagert ist, dass er mittels wenigstens eines Aktors (43) an den anderen Zylinder (06; 07) anstellbar ist, und wobei der Aktor (43) als kraftsteuerbarer Aktor (43) ausgebildet ist, **dadurch gekennzeichnet, dass** eine Steuereinrichtung (98) vorgesehen ist, in welcher in Abhängigkeit eines Maschinendaten und/oder Verbrauchsmitteldaten und/oder Betriebsdaten betreffenden Kriteriums mehrere voneinander verschiedene, unterschiedliche Niveaus in der Anstellkraft repräsentierende Vorgabewerte zur Anstellung des Zylinders (06; 07) mittels des Aktors (43) vorgehalten werden, dassunterschiedliche die Anstellkraft repräsentierende Vorgabewerte für verschiedene, ein Drucktuch auf dem als Übertragungszylinder (06) ausgeführten Zylinder (06) charakterisierende Eingangswerte vorgehalten werden, und dass aus einem Auswahlmenü auf einer Programmmaske einer Anzeigeeinrichtung ein aktuell aufgezogenes Drucktuch ausgewählt wird.

6. Verfahren nach Anspruch 5, **dadurch gekennzeichnet, dass** als das Drucktuch charakterisierende Eingangswerte die Herstellerbezeichnungen und/oder die spezifischen Drucktuchbezeichnungen vorgehalten sind.

7. Verfahren nach Anspruch 1 oder 5, **dadurch gekennzeichnet, dass** der Aktor (43) als mit Druckmittel eines vorgebbaren Druckniveaus (P; P1; P2; P3) beaufschlagbarer Aktor (43) ausgebildet ist.

8. Verfahren nach Anspruch 7, **dadurch gekennzeichnet, dass** die die unterschiedlichen Anstellkräfte repräsentierenden Vorgabewerte voneinander verschiedene Druckniveaus (P1, P2, P3) zur Beaufschlagung des Aktors (43) charakterisieren.

9. Verfahren nach Anspruch 8, **dadurch gekennzeichnet, dass** das vorgebbare Druckniveau (P; P1; P2; P3) mittels eines dem Aktor (43) im Druckmittelkreislauf vorgeordneten Stellgliedes (64) durch die Steuereinrichtung (98) fernbetätigt einstellbar ist.

10. Verfahren nach Anspruch 1 oder 5, **dadurch gekennzeichnet, dass** der Aktor (43) als mit elektrischer Spannung einer vorgebbaren Höhe beaufschlagbarer Aktor (43), insbesondere als auf piezoelektrischen Kräften beruhender Aktor (43), ausgebildet ist.

11. Verfahren nach Anspruch 10, **dadurch gekennzeichnet, dass** die die unterschiedlichen Anstellkräfte repräsentierenden Vorgabewerte voneinander verschiedene Spannungsniveaus zur Beaufschlagung des Aktors (43) charakterisieren.

12. Verfahren nach Anspruch 1 oder 5, **dadurch gekennzeichnet, dass** der Aktor (43) als mit elektrischer Stromstärke einer vorgebbaren Höhe beaufschlagbarer Aktor (43), insbesondere als auf magnetischen Kräften beruhender Aktor (43) ausgebildet ist.

13. Verfahren nach Anspruch 12, **dadurch gekennzeichnet, dass** die die unterschiedlichen Anstellkräfte repräsentierenden Vorgabewerte voneinander verschiedene Stromniveaus zur Beaufschlagung des Aktors (43) charakterisieren.

14. Verfahren nach Anspruch 1 oder 5, **dadurch gekennzeichnet, dass** der Steuereinrichtung (98) ein Eingabemittel zugeordnet ist, über welches einer von mehreren möglichen Eingangswerten für das betreffende Kriterium auswählbar ist.

15. Verfahren zur Einstellung einer Druck-An-Stellung eines ersten als Übertragungszylinder (06) ausgebildeten Zylinders (06; 07) an einen zweiten Zylinder (06; 07) eines Doppeldruckwerkes (03) einer Druckeinheit (01) mit mehreren vertikal übereinander angeordneten Doppeldruckwerken (03) für den beidseitigen Druck im Gummi-gegen-Gummi-Betrieb, **dadurch gekennzeichnet, dass** eine Anstellkraft des ersten an den zweiten Zylinder (06; 07) in Abhängigkeit eines Maschinendaten und/oder Verbrauchsmitteldaten und/oder Betriebsdaten betreffenden Kriteriums vorgegeben wird, und dass für mindestens zwei verschiedene Rauheitsgrade des Bedruckstoffes (02) verschiedene Druckniveaus (P; P1; P2; P3) eines druckmittelbetätigbaren Aktors (43) für das Anstellen des ersten Zylinders (06) vorgegeben werden.

16. Verfahren nach Anspruch 15, **dadurch gekennzeichnet, dass** die gewünschte Anstellkraft durch eine Steuereinrichtung (98) ausgewählt und vorgegeben wird.

17. Verfahren nach Anspruch 15, **dadurch gekennzeichnet, dass** die gewünschte Anstellkraft durch das Bedienpersonal über ein Eingabemittel eines Leitstandes oder einer Steuereinrichtung (98) ausgewählt und vorgegeben wird.

18. Verfahren nach Anspruch 15, **dadurch gekennzeichnet, dass** das Anstellen mittels mindestens eines bzgl. einer Kraft steuerbaren Aktors (43) erfolgt.

19. Verfahren nach Anspruch 15, **dadurch gekennzeichnet, dass** durch die Steuereinrichtung (98) eine die Anstellkraft repräsentierende physikalische Größe in Abhängigkeit eines das Kriterium repräsentierenden Eingangswert vorgegeben wird.

20. Verfahren nach Anspruch 19, **dadurch gekennzeichnet, dass** als die Anstellkraft repräsentierende physikalische Größe ein Druckniveau (P; P1; P2; P3) eines Druckmittels zur Beaufschlagung des Aktors (43) vorgegeben wird.

21. Verfahren nach Anspruch 15, **dadurch gekennzeichnet, dass** die Anstellkraft des ersten an den zweiten Zylinder (06; 07) in Abhängigkeit eines die Eigenschaft des zu bedruckenden Bedruckstoffs (02) charakterisierenden Eingangswertes vorgegeben wird.

22. Verfahren nach Anspruch 21, **dadurch gekennzeichnet, dass** die Anstellkraft des ersten an den zweiten Zylinder (06; 07) in Abhängigkeit einer Oberflächeneigenschaft, insbesondere der Rauheit, vorgegeben wird.

23. Verfahren nach Anspruch 15 oder 22, **dadurch gekennzeichnet, dass** für mindestens zwei unterschiedliche Eingangswerte eines die Oberflächeneigenschaft eines Bedruckstoffes (02) betreffenden Kriteriums voneinander verschiedene, unterschiedliche Niveaus in der Anstellkraft repräsentierende Vorgabewerte vorgegeben werden.

24. Verfahren nach Anspruch 15, **dadurch gekennzeichnet, dass** für mindestens zwei unterschiedlich raue Bedruckstoffe (02) voneinander verschiedene, unterschiedliche Niveaus in der Anstellkraft repräsentierende Vorgabewerte vorgegeben werden.

25. Verfahren nach Anspruch 15 oder 22, **dadurch gekennzeichnet, dass** für verschiedene Rauheitsgrade des in der Druckeinheit (01) zu bedruckenden Bedruckstoffes (02) verschiedene Druckniveaus (P; P1; P2; P3) eines druckmittelbetätigbaren Aktors (43) vorgegeben werden.

26. Verfahren zur Einstellung einer Druck-An-Stellung eines ersten Zylinders (06; 07) an einen zweiten Zylinder (06; 07) eines Doppeldruckwerkes (03) einer Druckeinheit (01 ) mit mehreren vertikal übereinander angeordneten Doppeldruckwerken (03) für den beidseitigen Druck im Gummi-gegen-Gummi-Betrieb, **dadurch gekennzeichnet, dass** eine Anstellkraft des ersten, als Formzylinder (07) ausgebildeten Zylinders (07) an den zweiten, als Übertragungszylinder (06) ausgebildeten Zylinder (06) in Abhängigkeit eines Maschinendaten und/oder Verbrauchsmitteldaten und/oder Betriebsdaten betreffenden Kriteriums vorgegeben wird, dass die Anstellkraft des ersten an den zweiten Zylinder (06; 07) in Abhängigkeit eines ein Drucktuch auf dem als Übertragungszylinder ausgeführten Zylinder (06) charakterisierenden Eingangswertes vorgegeben wird, und dass aus einem Auswahlmenü auf einer Programmmaske einer Anzeigeeinrichtung ein aktuell aufgezogenes Drucktuch ausgewählt wird.

27. Verfahren nach Anspruch 15 oder 26, **dadurch gekennzeichnet, dass** für mindestens zwei verschiedene Drucktucharten verschiedene Druckniveaus (P; P1; P2; P3) eines druckmittelbetätigbaren Aktors (43) vorgegeben werden.

28. Verfahren nach Anspruch 15 und 26, **dadurch gekennzeichnet, dass** für mindestens zwei verschiedene Drucktucharten verschiedene Druckniveaus (P; P1; P2; P3) eines druckmittelbetätigbaren Aktors (43) für das Anstellen des als Formzylinder (07) ausgebildeten Zylinders (07) vorgegeben werden.

29. Verfahren nach Anspruch 15, **dadurch gekennzeichnet, dass** das Anstellen der beiden Zylinder (06, 07) zunächst bis auf die Nippstelle ohne weiteren wegbegrenzenden Anschlag lediglich kraftinduziert auf Basis der vorgegebenen Anstellkraft erfolgt.

30. Verfahren nach Anspruch 29, **dadurch gekennzeichnet, dass** nach Erhalt einer bei der vorgegebenen Anstellkraft im Kräftegleichgewicht befindlichen Anstelllage ein den Weg des Zylinders (06; 07) zur Druckstelle (05) hin begrenzender Anschlag in Wirkkontakt gebracht wird.

31. Verfahren nach Anspruch 15, **dadurch gekennzeichnet, dass** durch die Steuereinrichtung (98) in Abhängigkeit von einem Eingangswert des Kriteriums diskrete, sich voneinander unterscheidende, die Anstellkraft repräsentierende Vorgabewerte vorgegeben werden.

32. Verfahren nach Anspruch 15 oder 21, **dadurch gekennzeichnet, dass** für zumindest zwei Papiere unterschiedlicher Strichgewichte voneinander verschiedene Niveaus (P1, P2, P3) für die Anstellkraft vorgegeben wird.

33. Verfahren nach Anspruch 15 oder 21, **dadurch gekennzeichnet, dass** für zumindest zwei Papiere unterschiedlicher Strichgewichte voneinander verschiedene Niveaus (P1, P2, P3) eines die Anstellkraft repräsentierenden Vorgabewertes vorgegeben wird.

34. Verfahren nach Anspruch 15 oder 21, **dadurch gekennzeichnet, dass** für zumindest ein erstes Papier, dessen Strichgewicht in einem Bereich von 0 bis 10 g/m² liegt, und für ein vom ersten Papier verschiedenes zweites Papier, dessen Strichgewicht in einem Bereich von 10 bis 20 g/m² liegt, voneinander verschiedene Niveaus (P1, P2) eines die Anstellkraft repräsentierenden Vorgabewertes vorgegeben wird.

35. Verfahren nach Anspruch 15 oder 21, **dadurch gekennzeichnet, dass** für zumindest ein erstes Papier, dessen Strichgewicht in einem Bereich von 0 bis 10 g/m² liegt, und für ein vom ersten Papier verschiedenes weiteres Papier, dessen Strichgewicht in einem Bereich über 20 g/m² liegt, voneinander verschiedene Niveaus (P1, P3) eines die Anstellkraft repräsentierenden Vorgabewertes vorgegeben wird.

## Claims

1. Method for using a press unit (01) having a plurality of printing units (03) which are arranged vertically above one another and are configured as double printing units (03) for double-sided printing during rubber-against-rubber operation, and having in each case at least two cylinders (06; 07) which interact in a double printing unit (03), at least one of the interacting cylinders (06; 07) being mounted movably in such a way that it can be set against the other cylinder (06; 07) by means of at least one actuator (43), and the actuator (43) being configured as a controllable-force actuator (43), **characterized in that** a control device (98) is provided, in which a plurality of differing default values for throwing on the cylinder (06; 07) by means of the actuator (43), which default values represent different levels of throwing-on force, are provided as a function of a criterion which relates to machine data and/or expendable-item data and/or operating data, **in that** different values which represent the throwing-on force are provided for various input values which characterize a property of the printing material (02) to be printed, **in that** input values which characterize the surface property are provided as input values which characterize the printing material (02), and **in that** default values which represent various levels in throwing-on force and differ from one another in terms of the relevant surface property are provided for at least two different input values.

2. Method according to Claim 1, **characterized in that** levels (P1, P2, P3) which are different from one another of a default value which represents the throwing-on force are predefined for at least two papers of different coat weights.

3. Method according to Claim 1, **characterized in that** input values which characterize the roughness are provided as input values which characterize the printing material (02).

4. Method according to Claim 2, **characterized in that** differing levels (P1, P2) of a default value which represents the throwing-on force are predefined for at least one first paper, the coat weight of which lies in a region from 0 to 10 g/m², and for a second paper which is different from the first paper and the coat weight of which lies in a range from 10 to 20 g/m².

5. Method for using a press unit (01) having a plurality of double printing units (03) which are arranged vertically above one another with in each case two printing units (04) for double-sided printing during rubber-against-rubber operation, the printing unit (04) in each case having at least one cylinder (06; 07) which is configured as a forme cylinder (07) and one cylinder (06; 07) which interacts with the former and is configured as a transfer cylinder (06), at least one of the two cylinders (06; 07) of the printing unit (04) being mounted movably in such a way that it can be set against the other cylinder (06; 07) by means of at least one actuator (43), and the actuator (43) being configured as a controllable-force actuator (43), **characterized in that** a control device (98) is provided, in which a plurality of differing default values for throwing on the cylinder (06; 07) by means of the actuator (43), which default values represent different levels of throwing-on force, are provided as a function of a criterion which relates to machine data and/or expendable-item data and/or operating data, **in that** different default values which represent the throwing-on force are provided for various input values which characterize a printing blanket on the cylinder (06) which is configured as a transfer cylinder (06), and **in that** a printing blanket which is currently pulled on is selected from a selection menu on a program template of a display device.

6. Method according to Claim 5, **characterized in that** the manufacturer's designations and/or the specific printing-blanket designations are provided as input values which characterize the printing blanket.

7. Method according to Claim 1 or 5, **characterized in that** the actuator (43) is configured as an actuator (43) which can be loaded with pressure medium at a predefinable pressure level (P; P1; P2; P3).

8. Method according to Claim 7, **characterized in that** the default values which represent the different throwing-on forces characterize differing pressure levels (P1, P2, P3) for loading the actuator (43).

9. Method according to Claim 8, **characterized in that** the predefinable pressure level (P; P1; P2; P3) can be set in a remotely actuated manner by the control device (98) by means of an actuating element (64) which is arranged in front of the actuator (43) in the pressure-medium circuit.

10. Method according to Claim 1 or 5, **characterized in that** the actuator (43) is configured as an actuator (43) which can be loaded with electric voltage at a predefinable level, in particular as an actuator (43) which is based on piezoelectric forces.

11. Method according to Claim 10, **characterized in that** the default values which represent the different throwing-on forces characterize differing voltage levels for loading the actuator (43).

12. Method according to Claim 1 or 5, **characterized in that** the actuator (43) is configured as an actuator (43) which can be loaded with electrical current at a predefinable level, in particular as an actuator (43) which is based on magnetic forces.

13. Method according to Claim 12, **characterized in that** the default values which represent the different throwing-on forces characterize differing current levels for loading the actuator (43).

14. Method according to Claim 1 or 5, **characterized in that** the control device (98) is assigned an input means, via which one of several possible input values can be selected for the relevant criterion.

15. Method for setting a print-on position of a first cylinder (06; 07) which is configured as a transfer cylinder (06) onto a second cylinder (06; 07) of a double printing unit (03) of a press unit (01) having a plurality of double printing units (03) which are arranged vertically above one another for double-sided printing during rubber-against-rubber operation, **characterized in that** a throwing-on force of the first onto the second cylinder (06; 07) is predefined as a function of a criterion which relates to machine data and/or expendable-item data and/or operating data, and **in that** different pressure levels (P; P1; P2; P3) of an actuator (43) which can be actuated by pressure medium for throwing on the first cylinder (06) are predefined for at least two different roughness grades of the printing material (02).

16. Method according to Claim 15, **characterized in that** the desired throwing-on force is selected and predefined by a control device (98).

17. Method according to Claim 15, **characterized in that** the desired throwing-on force is selected and predefined by the operating staff via an input means of a control desk or a control device (98).

18. Method according to Claim 15, **characterized in that** throwing on takes place by means of at least one controllable-force actuator (43).

19. Method according to Claim 15, **characterized in that** a physical variable which represents the throwing-on force is predefined by the control device (98) as a function of an input value which represents the criterion.

20. Method according to Claim 19, **characterized in that** a pressure level (P; P1; P2; P3) of a pressure medium for loading the actuator (43) is predefined as a physical variable which represents the throwing-on force.

21. Method according to Claim 15, **characterized in that** the throwing-on force of the first onto the second cylinder (06; 07) is predefined as a function of an input variable which characterizes the property of the printing material (02) to be printed.

22. Method according to Claim 21, **characterized in that** the throwing-on force of the first onto the second cylinder (06; 07) is predefined as a function of a surface property, in particular the roughness.

23. Method according to Claim 15 or 22, **characterized in that** differing default values which represent different levels of the throwing-on force are predefined for at least two different input values of a criterion which relates to the surface property of a printing material (02).

24. Method according to Claim 15, **characterized in that** differing default values which represent different levels of the throwing-on force are predefined for at least two printing materials (02) of different roughness.

25. Method according to Claim 15 or 22, **characterized in that** different pressure levels (P; P1; P2; P3) of an actuator (43) which can be actuated by pressure medium are predefined for different roughness grades of the printing material (02) which is to be printed in the press unit (01).

26. Method for setting a print-on position of a first cylinder (06; 07) onto a second cylinder (06; 07) of a double printing unit (03) of a press unit (01) having a plurality of double printing units (03) which are arranged vertically above one another for double-sided printing during rubber-against-rubber operation, **characterized in that** a throwing-on force of the first cylinder (07) which is configured as a forme cylinder (07) onto the second cylinder (06) which is configured as a transfer cylinder (06) is predefined as a function of a criterion which relates to machine data and/or expendable-item data and/or operating data, **in that** the throwing-on force of the first onto the second cylinder (06; 07) is predefined as a function of an input value which characterizes a printing blanket on the cylinder (06) which is configured as a transfer cylinder, and **in that** a printing blanket which is currently pulled on is selected from a selection menu on a program template of a display device.

27. Method according to Claim 15 or 26, **characterized in that** different pressure levels (P; P1; P2; P3) of an actuator (43) which can be actuated by pressure medium are predefined for at least two different printing-blanket types.

28. Method according to Claims 15 and 26, **characterized in that** different pressure levels (P; P1; P2; P3) of an actuator (43) which can be actuated by pressure medium for throwing on the cylinder (07) which is configured as a forme cylinder (07) are predefined for at least two different printing-blanket types.

29. Method according to Claim 15, **characterized in that** the throwing on of the two cylinders (06, 07) takes place first of all as far as the nip point without a further travel-limiting stop in a merely force-induced manner on the basis of the predefined throwing-on force.

30. Method according to Claim 29, **characterized in that**, after a print-on position is reached which is in force equilibrium at the predefined throwing-on force, a stop which limits the travel of the cylinder (06; 07) towards the printing point (05) is brought into operative contact.

31. Method according to Claim 15, **characterized in that** discrete, differing default values which represent the throwing-on force are predefined by the control device (98) as a function of an input value of the criterion.

32. Method according to Claim 15 or 21, **characterized in that** differing levels (P1, P2, P3) for the throwing-on force are predefined for at least two papers of different coat weights.

33. Method according to Claim 15 or 21, **characterized in that** differing levels (P1, P2, P3) of a default value which represents the throwing-on force are predefined for at least two papers of different coat weights.

34. Method according to Claim 15 or 21, **characterized in that** differing levels (P1, P2) of a default value which represents the throwing-on force are predefined for at least one first paper, the coat weight of which lies in a range from 0 to 10 g/m², and for a second paper which is different from the first paper and the coat weight of which lies in a range from 10 to 20 g/m².

35. Method according to Claim 15 or 21, **characterized in that** differing levels (P1, P3) of a default value which represents the throwing-on force are predefined for at least one first paper, the coat weight of which lies in a range from 0 to 10 g/m², and for a further paper which is different from the first paper and the coat weight of which lies in a range above 20 g/m².

## Revendications

1. Procédé d'utilisation d'une unité d'impression (01) comprenant une pluralité de groupes d'impression (03) disposés verticalement les uns au-dessus des autres, réalisés sous forme de groupes d'impression doubles (03) pour l'impression recto-verso en fonctionnement caoutchouc-contre-caoutchouc, et avec chaque fois au moins deux cylindres (06 ; 07) coopérant dans un groupe d'impression double (03), au moins l'un des cylindres (06 ; 07) coopérant étant monté en palier, de manière déplaçable, de manière qu'il puisse être appliqué, au moyen d'un actionneur (43), sur l'autre cylindre (06 ; 07), et l'actionneur (43) étant réalisé sous forme d'actionneur dont la force est susceptible d'être commandée, **caractérisé en ce qu'**est prévu un dispositif de commande (98), dans lequel, en fonction d'un critère concernant des données machine et/ou des données moyennes de consommation et/ou des données de fonctionnement, une pluralité de valeurs d'attribution, différentes les unes des autres, représentant différents niveaux de la force d'application, sont stockées pour appliquer le cylindre (06 ; 07) au moyen de l'actionneur (43), **en ce que** différentes valeurs d'attribution, représentant la force d'application, pour différentes valeurs d'entrée, caractérisant une propriété du matériau à imprimer (02) à imprimer, sont stockées, **en ce que** des valeurs d'entrée, caractérisant la propriété de surface, sont stockées à titre de valeurs d'entrée caractérisant le matériau à imprimer (02) et **en ce que** des valeurs d'attribution représentant des niveaux différents, différents les uns des autres, de la force d'application sont stockées pour au moins deux valeurs d'entrée différentes de la propriété de surface concernée.

2. Procédé selon la revendication 1, **caractérisé en ce que**, pour au moins deux papiers à poids de couchage différent, des niveaux (P1, P2, P3), différents les uns des autres, d'une valeur d'attribution représentant la force d'application, sont prédéterminés.

3. Procédé selon la revendication 1, **caractérisé en ce que** des valeurs d'entrée caractérisant la rugosité sont stockées à titre de valeurs d'entrée caractérisant le matériau à imprimer (02).

4. Procédé selon la revendication 2, **caractérisé en ce que** des niveaux (P1, P2), différents les uns des autres, d'une valeur d'attribution représentant la force d'application, sont attribués pour au moins un premier papier, dont le poids de couchage est situé dans une fourchette de 0 à 10 g/m², et pour un deuxième papier, différent du premier papier, dont le poids de couchage est situé dans une fourchette de 10 à 20 g/m².

5. Procédé d'utilisation d'une unité d'impression (01) comprenant une pluralité de groupes d'impression doubles (03) disposés verticalement les uns au-dessus des autres, avec chacun deux groupes d'impression (04), pour l'impression recto-verso en fonctionnement caoutchouc-contre-caoutchouc, le groupe d'impression (04) présentant chaque fois au moins un cylindre (06 ; 07) réalisé en tant que cylindre de forme (07) et un cylindre coopérant avec celui-ci, réalisé en tant que cylindre de transfert (06),au moins l'un des deux cylindres (06 ; 07) du groupe d'impression (04) étant monté en palier, de manière déplaçable, de manière qu'il puisse être appliqué, au moyen d'un actionneur (43), sur l'autre cylindre (06 ; 07), et l'actionneur (43) étant réalisé sous forme d'actionneur dont la force est susceptible d'être commandée, **caractérisé en ce qu'**est prévu un dispositif de commande (98), dans lequel, en fonction d'un critère concernant des données machine et/ou des données moyennes de consommation et/ou des données de fonctionnement, une pluralité de valeurs d'attribution, différentes les unes des autres, représentant différents niveaux de la force d'application, sont stockées pour appliquer le cylindre (06 ; 07) au moyen de l'actionneur (43), **en ce que** différentes valeurs d'attribution, représentant la force d'application, pour différentes valeurs d'entrée, caractérisant un blanchet sur le cylindre (06) réalisé sous forme de cylindre de transfert (06), sont stockées, et **en ce qu'**un blanchet, actuellement mis en place, est sélectionné à partir d'un menu de sélection sur un masque de programme d'un dispositif d'affichage.

6. Procédé selon la revendication 5, **caractérisé en ce que** les désignations du fabricant et/ou les désignations de blanchet spécifiques sont stockées à titre de valeurs d'entrée caractérisant le blanchet.

7. Procédé selon la revendication 1 ou 5, **caractérisé en ce que** l'actionneur (43) est réalisé sous forme d'actionneur (43) susceptible d'être sollicité avec un fluide sous pression d'un niveau de pression (P ; P1 ; P2 ; P3) susceptible d'être attribué.

8. Procédé selon la revendication 7, **caractérisé en ce que** les valeurs d'attribution, représentant les différentes forces d'application, caractérisent des niveaux de pression (P1, P2, P3) différents les uns des autres, pour solliciter l'actionneur (43).

9. Procédé selon la revendication 8, **caractérisé en ce que** le niveau de pression (P ; P1 ; P2 ; P3) susceptible d'être attribué est réglable de manière télécommandée par le dispositif de commande (98), au moyen d'un organe de réglage (64) disposé en amont de l'actionneur (43) dans le circuit de fluide sous pression.

10. Procédé selon la revendication 1 ou 5, **caractérisé en ce que** l'actionneur (43) est réalisé sous forme d'actionneur (43) susceptible d'être sollicité par une tension électrique d'une valeur susceptible d'être attribuée, en particulier sous forme d'actionneur (43) reposant sur des efforts piézoélectriques.

11. Procédé selon la revendication 10, **caractérisé en ce que** les valeurs d'attribution représentant les différentes forces d'application caractérisent des niveaux de tension, différents les uns des autres, pour solliciter l'actionneur (43).

12. Procédé selon la revendication 1 ou 5, **caractérisé en ce que** l'actionneur (43) est réalisé sous forme d'actionneur (43) susceptible d'être sollicité par une intensité de courant d'une valeur susceptible d'être attribuée, en particulier sous forme d'actionneur (43) reposant sur des efforts magnétiques.

13. Procédé selon la revendication 12, **caractérisé en ce que** les valeurs d'attribution représentant les différentes forces d'application caractérisent des niveaux d'intensité de courant, différents les uns des autres, pour solliciter l'actionneur (43).

14. Procédé selon la revendication 1 ou 5, **caractérisé en ce qu'**au dispositif de commande (98) est associé un moyen d'entrée, par l'intermédiaire duquel l'une d'une pluralité de valeurs d'entrée possibles pour le critère concerné est susceptible d'être sélectionnée.

15. Procédé de réglage d'un réglage d'application de pression d'un premier cylindre (06 ; 07), réalisé sous forme de cylindre de transfert (06), sur un deuxième cylindre (06 ; 07) d'un groupe d'impression double (03) d'une unité d'impression (01) avec une pluralité de groupes d'impression doubles (03), disposés verticalement les uns au-dessus des autres, pour l'impression recto-verso en fonctionnement caoutchouc-contre-caoutchouc, **caractérisé en ce qu'**une force d'application du premier sur le deuxième cylindre (06 ; 07) est attribuée en fonction d'un critère concernant des données machine et/ou des données moyennes de consommation et/ou des données de fonctionnement, et **en ce que**, pour au moins deux degrés de rugosité différents du matériau à imprimer (02), des niveaux de pression (P ; P1 ; P2 ; P3) différents d'un actionneur (43), susceptible d'être actionné par un fluide sous pression, sont attribués pour l'application du premier cylindre (06).

16. Procédé selon la revendication 15, **caractérisé en ce que** la force d'application souhaitée est sélectionnée et attribuée au moyen d'un dispositif de commande (98).

17. Procédé selon la revendication 15, **caractérisé en ce que** la force d'application souhaitée est sélectionnée et attribuée par le personnel de service, par l'intermédiaire d'un moyen d'entrée d'un pupitre de commande ou d'un dispositif de commande (98).

18. Procédé selon la revendication 15, **caractérisé en ce que** l'application s'effectue à l'aide d'au moins un actionneur (43) dont la force est susceptible d'être commandée.

19. Procédé selon la revendication 15, **caractérisé en ce qu'**une grandeur physique, représentant la force d'application, est attribuée par le dispositif de commande (98) en fonction d'une valeur d'entrée représentant le critère.

20. Procédé selon la revendication 19, **caractérisé en ce qu'**un niveau de pression (P ; P1 ; P2 ; P3) d'un fluide sous pression pour solliciter l'actionneur (43) est attribué à titre de grandeur physique représentant la force d'application.

21. Procédé selon la revendication 15, **caractérisé en ce que** la force d'application du premier sur le deuxième cylindre (06 ; 07) est attribuée en fonction d'une valeur d'entrée caractérisant la propriété du matériau à imprimer (02) à imprimer.

22. Procédé selon la revendication 21, **caractérisé en ce que** la force d'application du premier sur le deuxième cylindre (06 ; 07) est attribuée en fonction d'une propriété de surface, en particulier de la rugosité.

23. Procédé selon la revendication 15 ou 22, **caractérisé en ce que** des valeurs d'attribution représentant des niveaux différents, différents les uns des autres, de la force d'application, sont attribués pour au moins deux valeurs d'entrée différentes d'un critère concernant la propriété de surface d'un matériau à imprimer (02).

24. Procédé selon la revendication 15, **caractérisé en ce que** des valeurs d'attribution représentant des niveaux différents, différents les uns des autres, de la force d'application, sont attribués pour au moins deux matériaux à imprimer (02) de rugosité différente.

25. Procédé selon la revendication 15 ou 22, **caractérisé en ce que** différents niveaux de pression (P ; P1 ; P2 ; P3) d'un actionneur (43) susceptible d'être sollicité par un fluide sous pression sont attribués pour différents degrés de rugosité du matériau à imprimer (02) à imprimer dans l'unité d'impression (01).

26. Procédé de réglage d'une position d'application de pression d'un premier cylindre (06 ; 07) sur un deuxième cylindre (06 ; 07) d'un groupe d'impression double (03) d'une unité d'impression (01), avec une pluralité de groupes d'impression doubles (03), disposés les uns au dessus des autres, pour l'impression recto-verso en fonctionnement caoutchouc-contre-caoutchouc, **caractérisé en ce qu'**une force d'application du premier cylindre (07), réalisé en tant que cylindre de forme (07), sur le deuxième cylindre (06), réalisé en tant que cylindre de transfert (06), est attribuée en fonction d'un critère concernant des données machine et/ou des données moyennes de consommation et/ou des données de fonctionnement, et **en ce que** la force d'application du premier sur le deuxième cylindre (06 ; 07) est attribuée en fonction d'une valeur d'entrée caractérisant un blanchet sur le cylindre (06) réalisé en tant que cylindre de transfert, et **en ce qu'**un blanchet, actuellement mis en place, est sélectionné à partir d'un menu de sélection sur un masque de programme d'un dispositif d'affichage.

27. Procédé selon la revendication 15 ou 26, **caractérisé en ce que** des niveaux de pression (P ; P1 ; P2 ; P3) différents d'un actionneur (43) susceptible d'être actionné par un fluide sous pression sont attribués pour au moins deux types de blanchet différents.

28. Procédé selon les revendications 15 et 26, **caractérisé en ce que** des niveaux de pression (P ; P1 ; P2 ; P3) différents d'un actionneur (43) susceptible d'être actionné par un fluide sous pression sont attribués pour l'application du cylindre (07) réalisé en tant que cylindre de forme (07), pour au moins deux types de blanchet différents.

29. Procédé selon la revendication 15, **caractérisé en ce que** l'application des deux cylindres (06 ; 07) s'effectue d'abord jusqu'à l'emplacement d'emprise, sans autre butée limitant la course de déplacement, uniquement en étant induit par une force, sur la base de la force d'application attribuée.

30. Procédé selon la revendication 29, **caractérisé en ce que**, après prise d'une position d'application se trouvant en équilibre des forces dans le cas de la force d'application prédéterminée, une butée, limitant la course de déplacement du cylindre (06 ; 07) par rapport à l'emplacement d'impression (05), est placée en contact actif.

31. Procédé selon la revendication 15, **caractérisé en ce que** des valeurs d'attribution, représentant la force d'application, se distinguant les unes des autres, discrètes, sont attribuées par le dispositif de commande (98), en fonction d'une valeur d'entrée du critère.

32. Procédé selon la revendication 15 ou 21, **caractérisé en ce que** des niveaux (P1 ; P2 ; P3), différents les uns des autres, pour la force d'application sont attribués pour au moins deux papiers ayant des poids de couchage différents.

33. Procédé selon la revendication 15 ou 21, **caractérisé en ce que** des niveaux (P1 ; P2 ; P3), différents les uns des autres, d'une valeur d'attribution représentant la force d'application sont attribués pour au moins deux papiers ayant des poids de couchage différents.

34. Procédé selon la revendication 15 ou 21, **caractérisé en ce que** des niveaux (P1, P2), différents les uns des autres, d'une valeur d'attribution représentant la force d'application, sont attribués pour au moins un premier papier, dont le poids de couchage est situé dans une fourchette de 0 à 10 g/m², et pour un deuxième papier, différent du premier papier, dont le poids de couchage est situé dans une fourchette de 10 à 20 g/m².

35. Procédé selon la revendication 15 ou 21, **caractérisé en ce que** des niveaux (P1, P3), différents les uns des autres, d'une valeur d'attribution représentant la force d'application, sont attribués pour au moins un premier papier, dont le poids de couchage est situé dans une fourchette de 0 à 10 g/m², et pour un autre papier, différent du premier papier, dont le poids de couchage est situé dans une fourchette supérieure à 20 g/m².
